# EUROPÄISCHE PATENTSCHRIFT

(11) **EP 4 330 502 B1**
(45) Veröffentlichungstag und Bekanntmachung des Hinweises auf die Patenterteilung: **28.01.2026**
(21) Anmeldenummer: 22720917.8
(22) Anmeldetag: 27.04.2022
(51) Int. Cl.: E05D 15/26, E05D 15/40, E05D 15/46, E05F 15/605, E05F 15/63

(54) **ELEKTROMOTORISCHER MÖBELANTRIEB**
ELECTRIC FURNITURE DRIVE
ENTRAÎNEMENT ÉLECTRIQUE DE MEUBLES

(30) Priorität: 30.04.2021 AT 503372021
(43) Veröffentlichungstag der Anmeldung: 06.03.2024
(73) Patentinhaber: Julius Blum GmbH, 6973 Höchst (AT)
(72) Erfinder: GRIMM, Matthias, 6844 Altach (AT)
(74) Vertreter: Torggler & Hofmann Patentanwälte - Innsbruck
(86) Internationale Anmeldenummer: PCT/AT2022/060139
(87) Internationale Veröffentlichungsnummer: WO 2022/226566

(56) Entgegenhaltungen:
- EP-B1- 2 315 897
- WO-A1-2010/129979

## Beschreibung

Die vorliegende Erfindung betrifft einen elektromotorischen Möbelantrieb mit wenigstens einem Elektromotor, wenigstens einer Schnittstelle, über welche der elektromotorische Möbelantrieb mit einem mechanischem Stellantrieb, vorzugsweise lösbar, verbindbar ist, und wenigstens einer Identifikationsvorrichtung zur automatischen Identifikation einer Konfiguration des mechanischen Stellantriebs. Zudem betrifft die Erfindung ein Möbelantriebssystem für ein bewegbares Möbelteil, insbesondere für eine Möbelklappe in Form eines Möbelklappentyps Hochfaltklappe, Hochschwenkklappe oder Hochliftklappe, mit einem solchen elektromotorischen Möbelantrieb und einem mechanischen Stellantrieb. Weiters betrifft die Erfindung ein Möbel mit einem solchen Möbelantriebssystem und ein Verfahren zum Betreiben des Möbelantriebssystems.

Möbelantriebssysteme mit Stellarmvorrichtungen werden seit vielen Jahrzehnten eingesetzt, um Möbelklappen zu bewegen, welche um eine horizontale Achse drehbar oder schwenkbar sind oder entlang einer vertikalen Ebene verschiebbar sind. Beispiele für solche Möbelbeschläge gehen aus der WO 2012/155165 A2 und der WO 2011/020130 A1 hervor.

Zudem sind Möbelantriebssysteme bekannt, bei denen diese Systeme zwei voneinander gesonderte Baueinheiten aufweisen, nämliche einen mechanischen Stellantrieb (umfassend einen Kraftspeicher) und einen elektromotorischen Möbelantrieb. Beispiele dafür gehen aus der EP 3 443 191 B1 und der AT 519 935 A1 hervor.

Bei solchen Möbelantriebssystemen ist es wichtig, dass dieselben Systeme bei unterschiedlich großen und schweren bewegbaren Möbelteilen gleichermaßen eingesetzt werden können. Dazu können über die Einstellvorrichtungen einzelne Parameter (z. B. Kraft) der Antriebsvorrichtung (umfasst den Kraftspeicher und gegebenenfalls eine Dämpfvorrichtung) und/oder des Elektromotors eingestellt werden.

Bei den bisherigen Möbelantriebssystemen kann es dazu kommen, dass die von der Antriebsvorrichtung ausgehende Wirkung nicht mit dem angetriebenen bewegbaren Möbelteil zusammenpasst. Dadurch kann es in manchen Fällen zu Schäden am bewegbaren Möbelteil oder sogar zu Unfällen mit einer das bewegbare Möbelteil betätigenden Person kommen.

Um falsche Eingaben von Betriebsparametern zu verhindern, ist aus der EP 2 315 897 B1 ein elektromotorischer Möbelklappenantrieb bekannt, der eine Identifikationsvorrichtung zur automatischen Identifikation des Möbelklappentyps des Möbelklappenantriebs aus den möglichen Möbelklappentypen Hochfaltklappe, Hochschwenkklappe und Hochliftklappe aufweist. Diese Identifikationsvorrichtung steht mit einer Wegmesseinrichtung in Verbindung, durch die der vom Stellarm zwischen seinen beiden Endstellung zurücklegbare Weg bestimmbar ist, wobei die Identifikationseinrichtung in Abhängigkeit des Messergebnisses der Wegmesseinrichtung den Klappentyp identifiziert.

Nachteilig bei diesem Stand der Technik ist, dass für die Identifikation der gesamte Möbelklappenantrieb zusammengebaut sein muss und auch bereits eine Bewegung des Stellarms durchgeführt werden muss. Es kann somit vorkommen, dass bei nicht zusammenpassenden Baueinheiten oder Bauteilen bereits bei der Prüf- bzw. Identifizierungsbewegung Schäden oder ungewünschte, für einen Benutzer gefährliche Bewegungen auftreten.

Ein weiterer Möbelantrieb geht aus der Schrift WO 2010/129979 A1 hervor.

Die Aufgabe der vorliegenden Erfindung besteht daher darin, diese Probleme zu vermeiden. Insbesondere soll die Identifizierung der Konfiguration vereinfacht werden.

Dies wird durch einen elektromotorischen Möbelantrieb mit den Merkmalen von Anspruch 1 gelöst.

Demnach ist erfindungsgemäß vorgesehen, dass die wenigstens eine Identifikationsvorrichtung zumindest bereichsweise an der wenigstens einen Schnittstelle des elektromotorischen Möbelantriebs angeordnet ist und die wenigstens eine Identifikationsvorrichtun wenigstens einen Sensor aufweist, über welchen ein Parameter des mechanischen Stellantriebs für die wenigstens eine Identifikationsvorrichtung erfassbar ist, sodass die Konfiguration des mechanischen Stellantriebs bei einem Verbinden des elektromotorischen Möbelantriebs mit dem mechanischen Stellantrieb identifizierbar ist. Somit reicht bereits das Verbinden aus, um die Identifikation erfolgreich durchzuführen. Es muss keine Bewegung der Möbelantriebskomponenten erfolgen.

Bevorzugte Ausführungsbeispiele der vorliegenden Erfindung sind in den abhängigen Ansprüchen und in der gesamten Beschreibung angeführt.

Gemäß einem bevorzugten Ausführungsbeispiel ist eine Steuervorrichtung vorgesehen ist, mit welcher der Elektromotor steuerbar ist. Bevorzugt ist vorgesehen, dass diese Steuervorrichtung in ein Gehäuse des elektromotorischen Möbelantriebs integriert ist. Beispielsweise kann diese Steuervorrichtung eine Platine und einen darauf angeordneten Mikroprozessor sowie gegebenenfalls weitere Schaltelemente aufweisen.

Weiters ist bevorzugt vorgesehen, dass in der Steuervorrichtung, vorzugsweise in einem Speicher, mehrere Datensätze zu unterschiedlichen Konfigurationen des mechanischen Stellantriebs hinterlegt sind.

Für die Identifikationsvorrichtung können verschiedene Sensoren eingesetzt werden, über welche ein Parameter des mechanischen Stellantriebs erfassbar ist. Beispielsweise können zur taktilen Erkennung Schaltmatten, Kontaktfedern, Mikrotaster, magnetische Näherungssensoren, magnetische Winkelsensoren oder kapazitive Winkelsensoren eingesetzt werden.

Besonders bevorzugt ist vorgesehen, dass von der Identifikationsvorrichtung ein Abgleich des vom Sensor erfassten Parameters mit den Datensätzen durchführbar und die aktuelle Konfiguration des mechanische Stellantriebs identifizierbar ist, wobei über die Steuervorrichtung abhängig von der über die Identifikationsvorrichtung identifizierten, aktuellen Konfiguration des mechanischen Stellantriebs Steuersignale an den Elektromotor ausgebbar sind.

Diese Steuersignale können dann dazu dienen, im Betrieb zur Konfiguration passende Betriebsparameter ausgeben zu können. Der Elektromotor kann also passend zum mechanischen Stellantrieb angesteuert werden.

Die Schnittstelle sollte so ausgebildet sein, dass auf einfache Weise eine sichere aber dennoch lösbare Verbindung zwischen dem elektromotorischen Möbelantrieb und dem mechanischen Stellantrieb möglich ist. Besonders bevorzugt ist vorgesehen, dass die Schnittstelle eine im Wesentlichen ebene - vorzugsweise in Einbauzustand entlang einer Vertikalebene ausgerichtete - Verbindungsplatte und an der Verbindungsplatte angeordnete Verbindungselemente zum lösbaren Verbinden des elektromotorischen Möbelantriebs mit am mechanischen Stellantrieb ausgebildeten Verbindungsgegenstücken aufweist.

Für die konkrete Ausgestaltung der Identifikationsvorrichtung gibt es die Möglichkeit, dass über RFID-Module oder Funkmodule eine Erkennung der Konfiguration erfolgt.

Besonders bevorzugt ist vorgesehen, dass die Identifikationsvorrichtung wenigstens ein mechanisches Tastelement aufweist, welches drehbar an der wenigstens einen Schnittstelle gelagert ist.

Durch wenigstens ein drehbares Tastelement kann - beispielsweise in Interaktion mit einem korrespondierenden Tastelement-Gegenstück wie einer Abtastfläche - eine Vielzahl an unterschiedlichen Konfigurationen und/oder Parametern kompakt und mit geringer Anzahl an Bauteilkomponenten (wie zum Beispiel über einen Drehschieber, welcher eine Vielzahl an spezifischen Konfigurationen und/oder Parametern durch diesen zugehörigen - insbesondere äquidistant angeordneten - Bereichen des drehbaren Tastelement und/oder des Tastelement-Gegenstücks übersetzt oder darstellt) kodiert werden.

Für eine einfachere und weniger aufwändige Ausgestaltung ist allerdings vorgesehen, dass die Identifikationsvorrichtung wenigstens ein mechanisches Tastelement aufweist, welches - bei über die Schnittstelle gegebener Verbindung zwischen dem elektromotorischen Möbelantrieb und dem mechanischen Stellantrieb - an wenigstens einem, einen Parameter des mechanischen Stellantriebs repräsentierenden, Tastelement-Gegenstück des mechanischen Stellantriebs anliegt.

Um über dieses mechanische Tastelement eine sichere und aussagekräftiges Identifikation zu ermöglichen, ist bevorzugt vorgesehen, dass das wenigstens eine mechanische Tastelement bewegbar, vorzugsweise drehbar oder verschiebbar, an der wenigstens einen Schnittstelle gelagert ist.

Gemäß einer ersten Variante ist für das Tastelement vorgesehen, dass das drehbar gelagerte Tastelement um eine - vorzugsweise rechtwinkelig zur Vertikalebene ausgerichtete - Drehachse drehbar ist, wobei das drehbar gelagerte Tastelement eine von der Schnittstelle abgewandte, relativ zur Drehachse, vorzugsweise um einen Winkel zwischen 30° und 60°, schräggestellte Abtastfläche aufweist.

Weiters ist bevorzugt vorgesehen, dass die schräggestellte Abtastfläche eine auf der Abtastfläche liegende, von der Drehachse wegführende, schnittstellennächste Abtastlinie und eine auf der Abtastfläche liegende, von der Drehachse wegführende, schnittstellenfernste Abtastlinie aufweist.

Zudem ist vorgesehen, dass die schnittstellennächste und die schnittstellenfernste Abtastlinie ausgehend von der Drehachse um 180° voneinander entfernt sind.

Zwischen diesen beiden Abtastlinien liegt eine in einer Draufsicht im Wesentlichen ovale Fläche, welche entlang dem Tastelement-Gegenstück gleiten kann.

Für eine sichere Identifikation auch bei unpräzisem Zusammenbauen des Möbelantriebs und des Stellantriebs ist besonders bevorzugt vorgesehen, dass die schnittstellenfernste Abtastlinie eine in das Tastelement-Gegenstück einfahrbare Abtastnase mitbildet.

Schutz wird auch begehrt für ein Möbelantriebssystem für ein bewegbares Möbelteil, insbesondere für eine Möbelklappe in Form eines Möbelklappentyps Hochfaltklappe, Hochschwenkklappe oder Hochliftklappe, mit einem erfindungsgemäßen elektromotorischen Möbelantrieb und einem mechanischen Stellantrieb.

Der mechanische Stellantrieb des Möbelantriebssystems weist bevorzugt die folgenden wesentlichen Komponenten auf:
- einen Träger zum Montieren des Möbelantriebssystems an einem Möbelkorpus,
- eine am Träger bewegbar, vorzugsweise drehbar, gelagerte Stellarmvorrichtung, welche mit dem bewegbaren Möbelteil verbindbar ist, wobei der Elektromotor mit der Stellarmvorrichtung verbunden oder verbindbar ist und über welchen die Stellarmvorrichtung zumindest abschnittsweise bewegbar ist, und
   - wenigstens einen einerseits am Träger und andererseits, vorzugsweise indirekt, an der Stellarmvorrichtung angreifenden Kraftspeicher, vorzugsweise in Form eines Federpakets.

Weiters ist bevorzugt vorgesehen, dass der elektromotorische Möbelantrieb als eine vom mechanischen Stellantrieb gesondert ausgebildete Baueinheit ausgeführt ist, welche über die Schnittstelle miteinander verbindbar oder verbunden sind.

Um eine Bewegungsübertragung zwischen den Baueinheit zu ermöglichen, ist bevorzugt vorgesehen, dass der elektromotorische Möbelantrieb einen von dem wenigstens einen Elektromotor antreibbaren Mitnehmer zur Übertragung eines Drehmoments des Elektromotors auf die Stellarmvorrichtung des mechanischen Stellantriebs aufweist.

Hinsichtlich der Konfiguration des mechanische Stellantriebs gibt es diverse, für den Betrieb wesentliche Eigenschaften. Zwei besonders wichtige Eigenschaften sind der Möbelklappentyp und der Leistungsfaktor des Kraftspeichers. Wenn es beispielsweise jeweils drei verschiedene Konfigurationen gibt, so ergeben sich insgesamt neun verschiedene Kombinationen.

Dementsprechend kann bevorzugt vorgesehen sein, dass die Konfiguration des mechanischen Stellantriebs ausgewählt ist aus der Gruppe Stellantrieb für den Möbelklappentyp Hochfaltklappe, Stellantrieb für den Möbelklappentyp Hochschwenkklappe und Stellantrieb vor den Möbelklappentyp Hochliftklappe. Zudem (oder alternativ) kann vorgesehen sein, dass die Konfiguration des mechanischen Stellantriebs ausgewählt ist aus einer Gruppe von mechanischen Stellantrieben, welche im Wesentlichen baugleich sind und sich, vorzugsweise nur, durch einen Leistungsfaktor des Kraftspeichers voneinander unterscheiden.

Zum Leistungsfaktor kann angeführt werden, dass es beispielsweise Kraftspeicher mit einer hohen Kraft, mit einer mittleren Kraft und mit einer niedrigen Kraft gibt.

Zu den Möbelklappentypen sei folgendes angeführt:
Es gibt beispielsweise als Hochklappen bekanntgewordene Möbelklappen, bei welchen die Klappe mittels Scharnieren an der Unterseite des Schrankdeckels befestigt ist.

Weiters gibt es zweiteilig ausgeführte Klappen, wobei eine erste Teilklappe drehgelenkig mit dem Möbelkorpus verbunden ist und eine zweite Teilklappe drehgelenkig mit der ersten Teilklappe verbunden ist. Beim Überführen der Klappe in die Offenstellung wird die erste Teilklappe nach oben vom Möbelkorpus weggeschwenkt, wobei die zweite Teilklappe ebenfalls nach oben zum Möbelkorpus hingeschwenkt wird, sodass die Klappe in der Offenstellung zusammengefaltet wird (Hochfaltklappe).

Bei Hochschwenkklappen wird die Klappe über den Möbelkorpus hinweg nach hinten verschwenkt.

Führt die Klappe vorzugsweise während ihres gesamten Öffnungs- bzw. Schließweges im Wesentlichen parallel zur Frontseite des Möbelkorpus eine Bewegung durch, so spricht man von einer Hochliftklappe.

Diese Terminologie soll auch im Rahmen der vorliegenden Erfindung beibehalten werden, wobei die Aufzählung der unterschiedlichen Möbelklappentypen (und auch der Leistungsfaktoren und gegebenenfalls anderer identifzierbarer Stellantrieb-Parameter) nicht abschließend verstanden werden soll.

Es ist bevorzugt vorgesehen, dass der Kraftspeicher dazu ausgebildet ist, um eine Gewichtskraft der Stellarmvorrichtung und des mit der Stellarmvorrichtung verbindbaren Möbelteils zu kompensieren und/oder um die Stellarmvorrichtung in Richtung einer vollständigen Schließstellung zu bewegen und/oder um die Stellarmvorrichtung in Richtung einer vollständigen Offenstellung zu bewegen. Somit kann das bewegbare Möbelteil bis zu einer gewissen Winkelstellung geöffnet werden, in welcher das bewegbare Möbelteil dann in einem durch die Stellarmvorrichtung und den Kraftspeicher austarierten Zustand verbleibt.

Zusätzlich zum Kraftspeicher kann vorgesehen sein, dass der mechanische Stellantrieb eine Dämpfvorrichtung aufweist, mit welcher eine Schließbewegung und/oder eine Öffnungsbewegung der Stellarmvorrichtung dämpfbar ist. Somit wird ein leichtgängiges Schließen und Öffnen und vor allem ein sanftes Erreichen der jeweiligen Endposition ermöglicht.

Generell ist bevorzugt vorgesehen, dass die Stellarmvorrichtung bewegbar ist zwischen einer ersten Maximalstellung, welche der Schließstellung zwischen bewegbarem Möbelteil und Möbelkorpus entspricht, und einer zweiten Maximalstellung, welche der maximalen Öffnungsstellung des bewegbaren Möbelteils relativ zum Möbelkorpus entspricht.

Im Prinzip ist es möglich, dass die Dämpfvorrichtung den gesamten Bewegungsweg der Stellarmvorrichtung dämpft. Bevorzugt ist allerdings vorgesehen, dass die Dämpfung über die Dämpfvorrichtung in einem der Schließstellung und der maximalen Öffnungsstellung vorgelagerten Bewegungsabschnitt des bewegbaren Möbelteils erfolgt.

Konkret kann vorgesehen sein, dass der (jeweils) vorgelagerte Bewegungsabschnitt einem Verschwenkwinkelbereich der Stellarmvorrichtung (und somit indirekt des bewegbaren Möbelteils) zwischen 2° und 25°, vorzugsweise zwischen 5° und 15°, entspricht.

Für eine Bewegungsübertragung und -umwandlung innerhalb des elektromotorischen Möbelantriebs kann zwischen dem Elektromotor und dem Mitnehmer ein Getriebe vorgesehen sein. Zu diesem Getriebe ist bevorzugt vorgesehen, dass es wenigstens zwei Getriebestufen, eine Freilaufkupplung und/oder eine Überlastkupplung umfasst.

Auch im Bereich des mechanischen Stellantriebs ist eine Bewegungsübertragung und
- umwandlung vorteilhaft, wobei bevorzugt ein Übertragungsmechanismus vorgesehen ist, mit welchem die Kraft des Kraftspeichers auf die Stellarmvorrichtung übertragbar ist.

Um eine zuziehende und öffnende Bewegung der Stellarmvorrichtung zu ermöglichen, ist bevorzugt vorgesehen, dass der Übertragungsmechanismus eine Steuerkurve und eine vom Kraftspeicher belastete Druckrolle aufweist, wobei die Druckrolle bei einer Bewegung des wenigstens einen Stellarms entlang der Steuerkurve verfahrbar ist.

Weiters ist bevorzugt vorgesehen, dass die Stellarmvorrichtung ein bewegbar gelagertes Stellteil zur Übertragung einer Kraft von dem Kraftspeicher auf den Stellarm aufweist.

Um den mechanischen Stellantrieb mit dem elektromotorischen Möbelantrieb zu verbinden oder zu verknüpfen, ist bevorzugt vorgesehen, dass das Stellteil eine Übertragungsöffnung aufweist, in welche der vom Elektromotor antreibbare Mitnehmer eingreift oder eingreifen kann.

Schutz wird auch begehrt für ein Möbel mit einem Möbelkorpus, wenigstens einem, insbesondere um eine horizontale Achse, bewegbaren Möbelteil, insbesondere in Form einer Hochfaltklappe, Hochliftklappe oder Hochschwenkklappe, und einem erfindungsgemäßen Möbelantriebssystem.

Die oben angeführte Aufgabe wird auch durch ein Verfahren nach Anspruch 14 gelöst. Demnach ist bei einem Möbelantriebssystem erfindungsgemäß ein Verbinden des elektromotorischen Möbelantriebs mit dem mechanischen Stellantrieb über die wenigstens eine Schnittstelle und ein automatisches Identifizieren einer Konfiguration des mechanischen Stellantriebs über die Identifikationsvorrichtung beim Verbinden des elektromotorischen Möbelantriebs mit dem mechanischen Stellantrieb über die wenigstens eine Schnittstelle vorgesehen.

Für die besagte Identifikation sind bevorzugt folgende Schritte vorgesehen:
- Erfassen eines Parameters des mechanischen Stellantriebs über einen Sensor der Identifikationsvorrichtung,
- Abgleichen des vom Sensor erfassten Parameters mit hinterlegten Datensätzen zu unterschiedlichen Konfigurationen des mechanischen Stellantriebs,
- Identifizieren der aktuellen Konfiguration des mechanischen Stellantriebs anhand der hinterlegten Datensätze und
- Ausgeben eines Steuersignals an den Elektromotor in Abhängigkeit von der über die Identifikationsvorrichtung identifizierten, aktuellen Konfiguration des mechanischen Stellantriebs.

Mit teilweise anderen Worten kann die vorliegende Erfindung auch noch wie folgt beschrieben werden:
Insgesamt geht es um eine Typenerkennung bei einem Möbelantriebssystem umfassend einen mechanischen Stellantrieb und einen elektromotorischen Möbelantrieb. Die Erkennung des Möbelklappentyps erfolgt bereits bei der Montage (also beim Verbinden) des elektromotorischen Möbelantriebs auf dem mechanischen Stellantrieb. Es wird sowohl erkannt, war für ein Möbelklappentyp - also Hochfalt-, Hochschwenk- oder Hochliftklappe - und was für ein Kraftspeicher-Leistungsfaktor vorliegt. Jede Möbelklappentyp-Leistungsfaktor-Kombination entspricht einer Konfiguration.

Die Erkennung der Konfiguration hat auf viele Betriebsparameter des Möbelantriebssystems einen Einfluss:
- Öffnungswinkel
- Bewegungsprofil
- Frontwinkelberechnung
- Referenzfahrt
- Erkennung, ob die Baueinheiten richtig montiert sind
- Kraftspeicherfehlererkennung
- Statistikauswertung (z. B. bei Reklamation)
- Hilfestellung für den Monteur

Gemäß einer bevorzugten Variante ist für das Tastelement vorgesehen, dass das verschiebbar gelagerte Tastelement zumindest zwei separate, von der Schnittstelle - vorzugsweise rechtwinkelig zur Vertikalebene - abstehende Abtaststifte aufweist. Wenn zwei Abtaststifte vorhanden sind, können damit binär vier unterschiedliche Konfigurationen erfasst werden. Bei drei Abtaststiften ergeben sich entsprechend acht unterschiedliche erfassbare Konfigurationen.

Bevorzugt ist vorgesehen, dass das verschiebbar gelagerte Tastelement, vorzugsweise Abtaststift, in Kontakt mit einer Leiterbahn bringbar ist, wobei die Leiterbahn wenigstens eine, vorzugsweise zwei und/oder sternförmig ausgebildete, Leiterbahnkontur zur Ermittlung eines Parameters des mechanischen Stellantriebs umfasst.

Sternförmig ist in diesem Kontext derart auszulegen, dass von der Leiterbahnkontur stegartige Leiterbahnkontursegmente quer von der Leiterbahnkontur abstehen. Besonders bevorzugt sind die Stege der Leiterbahnkonturen bereichsweise nebeneinander angeordnet.

Bevorzugt ist vorgesehen, dass das verschiebbar gelagerte Tastelement, vorzugsweise Abtaststift, eine, vorzugsweise zumindest bereichsweise innerhalb des Abtaststiftes angeordnete, erste Feder zur Ermittlung eines Parameters des mechanischen Stellantriebs und/oder eine, vorzugsweise außenseitig an dem Abtaststift angeordnete, zweite Feder umfasst.

Durch die erste Feder kann eine Rückstellwirkung des Tastelements über die zweite Feder unterstützt werden und im Sinne einer Doppelfunktion einen elektrischen Kontakt zu der Leiterbahn herstellen.

Bevorzugt ist vorgesehen, dass die erste Feder galvanisch von dem Abtaststift getrennt ist und/oder mit der Leiterbahn, vorzugsweise mit zumindest zwei Leiterbahnkonturen, in Kontakt bringbar ist.

Liegt eine galvanische Trennung zwischen erster Feder und Abtaststift vor, kann der Abtaststift beispielsweise aus Kunststoff ausgebildet sein, wobei auch metallische Materialien für den Abtaststift vorgesehen sein können. Durch die erste Feder kann ein elektrischer Kontakt zwischen zwei räumlich gesonderten Bereichen der zwei Leiterbahnkonturen generiert werden, wodurch eine Identifikation von Parametern des mechanischen Stellantriebes bestimmt werden kann.

Durch die erste Feder kann eine Mehrfachfunktion der Rückstellkrafterhöhung, der elektrischen Anbindung zu der Leiterbahn sowie der möglichen Ausbildung des Abtaststiftes in Form von Kunststoff genutzt werden.

Bevorzugt ist vorgesehen, dass der mechanische Stellantrieb über eine Kombination aus zumindest einem über die Identifikationsvorrichtung ermittelten Parameter und einem, vorzugsweise durch eine Referenzfahrt des Möbelantriebssystems ermittelbaren, Öffnungswinkel des mechanischen Stellantriebs bestimmbar ist.

Dadurch wird die Funktionalität der Identifikationsvorrichtung über die zusätzliche Information eines Öffnungswinkels des mechanischen Stellantriebs erweitert.

Bevorzugt ist vorgesehen, dass das verschiebbar gelagerte Tastelement zumindest einen von der Schnittstelle - vorzugsweise rechtwinkelig zur Vertikalebene - abstehenden Abtaststifte aufweist, wobei vorzugsweise vorgesehen ist, dass das verschiebbar gelagerte Tastelement an einer gegebenenfalls vorhandenen Leiterbahn anordenbar ist und/oder an dem mechanischen Stellantrieb zur Kontaktierung eines definierten Bereichs der gegebenenfalls vorhandenen Leiterbahn angeordnet ist.

Eine Kontaktierung des Tastelements oder des Abtaststiftes an einer definierten Position entlang der Leitbahn kann ein Parameter des mechanischen Stellantriebs ermittelt werden, wobei die Leiterbahn - beispielsweise bei an dem mechanischen Stellantrieb angeordnetem Abtaststift - an einer für den mechanischen Stellantrieb spezifischen Bereich der Leiterbahn anordenbar sein kann.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig. 1: schematisch ein Möbel mit einem Möbelantriebssystem für eine Möbelklappe,
- Fig. 2a: eine Ansicht einer mechanischen Stelleinheit mit einer Stellarmvorrichtung und einem Kraftspeicher,
- Fig. 2b: ein Detail aus Fig. 2a,
- Fig. 3a+3b: perspektivische Darstellungen der mechanischen Stelleinheit,
- Fig. 4a+4b: Längsschnitte durch die mechanische Stelleinheit in einer mittleren Offenstellung,
- Fig. 5a+5b: Details zu den Fig. 4a und 4b,
- Fig. 6a+6b: Längsschnitte durch die mechanische Stelleinheit in einer der maximalen Öffnungsstellung vorgelagerten Möbelteilstellung, wobei jeweils die Dämpfungsstartposition gegeben ist,
- Fig. 7a+7b: Längsschnitte durch die mechanische Stelleinheit in einer der Schließstellung vorgelagerten Möbelteilstellung, wobei jeweils die Dämpfungsstartposition gegeben ist,
- Fig. 8: perspektivisch eine Ansicht des Möbels mit geöffnet Hochfaltklappe,
- Fig. 9: perspektivisch den Möbelkorpus mit beidseits angeordneten Möbelantriebssystemen,
- Fig. 10: perspektivisch das Möbelantriebssystem mit Schutzblende,
- Fig. 11: perspektivisch das Möbelantriebssystem ohne Schutzblende mit Blick auf die Abdeckung,
- Fig. 12: perspektivisch die mechanische Stelleinheit und die elektrische Antriebseinheit,
- Fig. 13: eine andere Perspektive zu Fig. 12,
- Fig. 14: perspektivisch die elektrische Antriebseinheit,
- Fig. 15: eine andere Perspektive zu Fig. 14,
- Fig. 16: perspektivisch Details der elektrischen Antriebseinheit mit sämtlichen relevanten Bauteilen,
- Fig. 17: perspektivisch ein Detail aus Fig. 16,
- Fig. 18: einen perspektivischen Schnitt durch den Bereich des Elektromotors,
- Fig. 19: perspektivisch den Bereich des mechanischen Tastelements,
- Fig. 20: perspektivisch die Schnittstelle mit vorragendem Tastelement,
- Fig. 21: perspektivisch das Gehäuseteil mit Tastelement-Gegenstück,
- Fig. 22: detailliert das Tastelement-Gegenstück,
- Fig. 23-25: perspektivisch das Verbinden des Möbelantriebs mit dem Stellantrieb in unterschiedlichen Stellungen,
- Fig. 26: eine Ansicht des Gehäuseteils,
- Fig. 27: detailliert das Tastelement-Gegenstück aus Fig. 26,
- Fig. 28: eine Ansicht des Gehäuseteils,
- Fig. 29: detailliert das versetzt ausgerichtete Tastelement-Gegenstück auf Fig. 28,
- Fig. 30: mögliche unterschiedliche Winkelpositionen, welche jeweils einer bestimmten Konfiguration entsprechen,
- Fig. 31-42: perspektivisch ein Möbelantriebssystem und einzelne Bereiche und Bauteile dieses Systems jeweils mit einer alternativen Ausführungsvariante des mechanischen Tastelements in Form von drei Abtaststiften und
- Fig. 43a-44b: ein Möbelantriebssystem und einzelne Bereiche sowie Bauteile dieses Systems jeweils mit einer weiteren bevorzugten Ausführungsvariante des mechanischen Tastelements als Abtaststift.

Fig. 1 zeigt ein Möbel 100 mit einem Möbelkorpus 3, wobei an einer Seitenwand 3a des Möbelkorpus 3 ein Möbelantriebssystem 1 (Möbelbeschlag) zum Bewegen eines bewegbar gelagerten Möbelteiles 2 befestigt ist.

Im gezeigten Ausführungsbeispiel weist das bewegbare Möbelteil 2 zwei Möbelklappen 2a, 2b auf, wobei eine erste Möbelklappe 2a über zumindest zwei Scharniere 9a um eine horizontal verlaufende Drehachse schwenkbar mit dem Möbelkorpus 3 und die zweite Möbelklappe 2b über zumindest zwei Scharniere 9b um eine horizontal verlaufende Drehachse schwenkbar mit der ersten Möbelklappe 2a verbunden ist.

Das Möbelantriebssystem 1 weist einen am Möbelkorpus 3, vorzugsweise an der Seitenwand 3a des Möbelkorpus 3, zu befestigenden Träger 4 und wenigstens einen relativ zum Träger 4 schwenkbaren Stellarm 52 auf, welcher mit dem bewegbaren Möbelteil 2, vorzugsweise mit der zweiten Möbelklappe 2b, verbunden ist.

Zu erkennen ist, dass das Möbel 100 in Fig. 1 beabstandet zur Raumdecke 10 angeordnet ist. In Fig. 1 nimmt der Stellarm 52 einen relativ großen Schwenkwinkel ein, welcher der maximalen Öffnungsstellung OS des bewegbaren Möbelteils 2 entspricht.

Fig. 2a zeigt den mechanischen Stellantrieb 1.1 des Möbelantriebssystems 1 in einer Seitenansicht, wobei der mechanische Stellantrieb 1.1 einen am Möbelkorpus 3 zu befestigenden Träger 4 und wenigstens einen Stellarm 52 aufweist, welcher am Träger 4 um eine Drehachse X schwenkbar gelagert ist.

Im gezeigten Ausführungsbeispiel ist am Stellarm 52 eine Stellarmverlängerung 11 lösbar angeordnet, wobei die Stellarmverlängerung 11 zwei relativ zueinander verschiebbare Stellarmteile 11a, 11b aufweist. Vorzugsweise ist vorgesehen, dass die Stellarmteile 11a, 11b relativ zueinander teleskopisch verschiebbar sind, wobei der erste Stellarmteil 11a mit dem Stellarm 52 lösbar verbindbar ist. Der zweite Stellarmteil 11b weist eine Befestigungsvorrichtung 12 auf, welche mit einem am bewegbaren Möbelteil 2 zu befestigenden Beschlagteil lösbar verbindbar, vorzugsweise werkzeuglos verriegelbar und entriegelbar, ist.

Zur Kraftbeaufschlagung des Stellarmes 52 der Stellarmvorrichtung 5 ist ein Kraftspeicher 6 vorgesehen, welcher beispielsweise zumindest eine Schraubenfeder, bevorzugt zumindest eine Druckfeder, aufweisen kann. Alternativ kann der Kraftspeicher 6 auch andere Kraftspeicher, wie beispielsweise einen Fluidspeicher in Form einer Gasdruckfeder, aufweisen.

Die Stellarmvorrichtung 5 weist einen Übertragungsmechanismus 51 zum Übertragen einer Kraft des Kraftspeichers 6 auf den wenigstens einen Stellarm 52 auf. Vorzugsweise ist vorgesehen, dass der Übertragungsmechanismus 51 eine Steuerkurve 53 und eine vom Kraftspeicher 6 belastete Druckrolle 54 aufweist, wobei die Druckrolle 54 bei einer Bewegung des wenigstens einen Stellarmes 52 entlang der Steuerkurve 53 verfahrbar ist.

Die Steuerkurve 53 kann gemäß einem bevorzugten Ausführungsbeispiel am Stellarm 52 angeordnet oder ausgebildet sein. Selbstverständlich ist es auch möglich, die Steuerkurve 53 an einer anderen Stelle im Übertragungsmechanismus 51 der Stellarmvorrichtung 5 anzuordnen.

Im in Fig. 2b dargestellten Fall ist der Stellarm 52 einstückig mit einem Stellteil 55 zur Übertragung einer Kraft von dem Kraftspeicher 6 auf den Stellarm 52 aufweist. An diesem Stellteil 55 ist die Steuerkurve 53 ausgebildet. Zudem ist in diesem Stellteil 58 die Übertragungsöffnung 59 ausgebildet, in welche der vom Elektromotor 30 antreibbare Mitnehmer 31 eingreift oder eingreifen kann

Durch eine Kraftspeicher-Einstelleinheit 14 ist eine Kraft des Kraftspeichers 6 auf den wenigstens einen Stellarm 52 einstellbar. Vorzugsweise ist vorgesehen, dass
- die Kraftspeicher-Einstelleinheit 14 zumindest ein drehbar gelagertes Einstellrad 14a aufweist, wobei eine auf den wenigstens einen Stellarm 52 wirkende Kraft des Kraftspeichers 6 auf den Stellarm 52 durch eine Drehung des Einstellrades 14a einstellbar ist, und/oder
- die Kraftspeicher-Einstelleinheit 14 zumindest eine Gewindespindel 16 aufweist, entlang welcher eine Angriffsstelle 15 des Kraftspeichers 6 bei einer Betätigung der Kraftspeicher-Einstelleinheit 14 bewegbar ist und/oder
- der Träger 4 eine Stirnseite mit wenigstens einer Öffnung 17a aufweist, durch welche der wenigstens eine Stellarm 52 in einer Offenstellung hindurchragt, wobei ein Einstellrad 14a der Kraftspeicher-Einstelleinheit 14 aus einer Richtung quer zur Stirnseite durch die Öffnung 17a hindurch betätigbar ist.

Fig. 2b zeigt den in Fig. 2a eingekreisten Bereich in einer vergrößerten Ansicht. Der Übertragungsmechanismus 51 weist einen Zwischenhebel 19 auf, welcher am Träger 4 um eine Drehachse 19a schwenkbar gelagert ist. Die Gewindespindel 16 ist am Zwischenhebel 19 gelagert. Durch eine Drehung des Einstellrades 14a der Kraftspeicher-Einstelleinheit 14 mittels eines Werkzeuges ist die Gewindespindel 16 rotierbar, wodurch sich die Angriffsstelle 15 des Kraftspeichers 6 entlang der Gewindespindel 16 bewegt. Auf diese Weise ist der relative Abstand zwischen der Angriffsstelle 15 und der Drehachse 19a des Zwischenhebels 19 und damit das auf den Stellarm 52 wirkende Drehmoment des Kraftspeichers 6 vergrößerbar und verkleinerbar.

Der mechanische Stellantrieb 1.1 umfasst ferner zumindest eine Dämpfvorrichtung 7 zum Dämpfen einer Bewegung des wenigstens einen Stellarmes 52 der Stellarm-vorrichtung 5. Diese Dämpfvorrichtung 7 bildet zusammen mit dem Kraftspeicher 6 die Antriebsvorrichtung A, mit welcher eine Kraft auf die Stellarmvorrichtung 5 ausübbar ist.

Vorzugsweise ist für die Dämpfvorrichtung 7 vorgesehen, dass sie
- als Fluiddämpfer ausgebildet ist und/oder
- zumindest eine Kolben-Zylinder-Einheit aufweist und/oder
- bei einer Schließbewegung durch den wenigstens einen Stellarm 52 beaufschlagbar ist und/oder
- sowohl bei einer Öffnungsbewegung O als auch bei einer Schließbewegung S des wenigstens einen Stellarmes 52 von derselben Seite her beaufschlagbar ist.

Fig. 3a zeigt den mechanischen Stellantrieb 1.1 in einer perspektivischen Ansicht, wobei durch den Übertragungsmechanismus 51 der Stellarmvorrichtung 5 eine Kraft des Kraftspeichers 6 auf den wenigstens einen Stellarm 52 übertragbar ist. Die Kraftspeicher-Einstelleinheit 14 kann beispielsweise ein drehbares Einstellrad 14a umfassen, wobei die Angriffsstelle 15 des Kraftspeichers 6 entlang der Gewindespindel 16 durch eine Drehung des Einstellrades 14a und damit das wirkende Drehmoment auf den Stellarm 52 einstellbar ist.

Der mechanische Stellantrieb 1.1 kann zudem eine Montagesicherung 20 für den leeren Stellarm 52, an dem also noch kein bewegbares Möbelteil 2 montiert ist, zur Begrenzung einer Öffnungsgeschwindigkeit des leeren Stellarmes 52 aufweisen, wobei die Montagesicherung 20 ein unbeabsichtigtes Öffnen oder Ausschlagen des leeren Stellarmes 52 durch eine Kraft des Kraftspeichers 6 verhindert. Vorzugsweise ist vorgesehen, dass die Montagesicherung 20 zumindest eine Fliehkraftkupplung 20a umfasst.

Fig. 3b zeigt in einer weiteren (leicht versetzten) perspektivischen Ansicht des mechanischen Stellantriebs 1.1. Gut zu erkennen ist in dieser Darstellung die gesamte Dämpfvorrichtung 7. Diese Dämpfvorrichtung 7 weist das Dämpfergehäuse 71 und den Dämpferkolben 72 auf.

Über die Dämpfer-Einstelleinheit 8 ist die Dämpfvorrichtung 7 relativ zum Träger 4 verstellbar. Die Dämpfer-Einstelleinheit 8 weist das Einstellmittel 8a (in Form eines Schalters) und den Einstell-Achsstift 8x auf. Der Einstell-Achsstift 8x ist fest mit dem Träger 4 verbunden.

In Fig. 3b ist das Einstellmittel 8a nach rechts verschwenkt, wodurch sich die Dämpfvorrichtung 7 relativ zum Träger 4 in einer rechten Maximalposition befindet.

In Fig. 3b ist ersichtlich, dass am Stellarm 52 ein erstes Dämpfungsübertragungs-element 5a ausgebildet ist. Dieses erste Dämpfungsübertragungselement 5a ist in Form eines Fortsatzes ausgebildet, welcher der Dämpfvorrichtung 7 zugewandt ist. In der in Fig. 3b dargestellten Stellung ist der Anschlag 55 (noch) beabstandet zum am Dämpfergehäuse 71 ausgebildeten Anschlag-Gegenstück 74.

An der Stellarmvorrichtung 5 ist ein Anschlagelement 56 (in Form einer Rolle) angeordnet. Dieses Anschlagelement 56 ist (noch) beabstandet zum zweiten Dämpfungsübertragungselement 5b, welches über den Achsstift 57 verschwenkbar am Träger 4 gelagert ist.

Die Fig. 4a bis 7b zeigen jeweils einen vertikalen Längsschnitt durch den mechanischen Stellantrieb 1.1. in unterschiedlichen Stellungen.

In den Fig. 4a und 4b befindet sich die Stellarmvorrichtung 5 in derselben Offenstellung. Dies entspricht einem etwa halb geöffneten bewegbaren Möbelteil 2. Der Öffnungswinkel des Stellarms 52 liegt irgendwo im Bereich zwischen 55° und 80°.

Die Fig. 4a und 4b unterscheiden sich aber dahingehend, dass sich die Dämpfvorrichtung 7 in unterschiedlichen Stellungen befindet. In Fig. 4b befindet sich die Dämpfvorrichtung 7 in seiner rechten Maximalposition. Wie in der zugehörigen vergrößerten Darstellung gemäß Fig. 5b ersichtlich, ist das Einstellmittel 8a um den Einstell-Achsstift 8x nach rechts gedreht. Dadurch befindet sich ein relativ breiter Bereich des Einstellmittels 8a zwischen dem Dämpfergehäuse 71 und dem Einstell-Achsstift 8x.

Demgegenüber ist in der Fig. 4a und in der zugehörigen Fig. 5a das Einstellmittel 8a der Dämpfer-Einstelleinheit 8 um 90° nach links gedreht. Dadurch befindet sich ein relativ schmaler Bereich des Einstellmittels 8a zwischen dem Dämpfergehäuse 71 und dem Einstell-Achsstift 8x. Die Dämpfvorrichtung 7 befindet sich in seiner linken Maximalposition.

In allen Stellungen gemäß den Fig. 4a bis 5b ist die Dämpfvorrichtung 7 unbelastet und somit entspannt und in der voll ausgefahrenen Position. Das zweite Druckübertragungselement 5b liegt am Dämpfkolben 72 an.

Im Vergleich zwischen Fig. 5a und 5b ist erkennbar, dass das Dämpfergehäuse 71 zusätzlich zu einer translatorischen Verschiebebewegung relativ zum Träger 4 auch eine (geringfügige) Schwenkbewegung relativ zum Träger 4 durchgeführt hat.

In den Fig. 6a und 6b wurde - ausgehend von den vorherigen Fig. 4a bis 5b - eine Öffnungsbewegung O der Stellarmvorrichtung 5 durchgeführt. Dadurch ist der Stellarm 52 nach oben geschwenkt worden. Diese Öffnungsbewegung O wurde so lange durchgeführt, bis der Anschlag 55 des ersten Dämpfübertragungselements 5a das Anschlag-Gegenstück 74 kontaktiert. In dieser Stellung ist jeweils die Dämpfungsstartposition D erreicht.

Da sich die Dämpfvorrichtungen 7 in den Fig. 6a und 6b in unterschiedlichen Maximalpositionen befinden, nimmt bei der jeweils gegebenen Dämpfungsstartposition D der Stellarm 52 eine andere Winkelstellung ein. Konkret ist in Fig. 6a ein Öffnungswinkel von etwa 108° gegeben, während in Fig. 6b ein Öffnungswinkel von 100° gegeben ist.

Wenn von dieser jeweiligen Dämpfungsstartposition D die Öffnungsbewegung O fortgesetzt wird, wird über das Anschlag-Gegenstück 74 der Dämpferkolben 72 in das Dämpfergehäuse 71 geschoben, wodurch die Dämpfvorrichtung 7 seine Wirkung entfaltet. Sobald der Dämpferkolben 72 ganz eingefahren ist, ist die maximale Offenstellung OS erreicht (nicht dargestellt).

Somit ist der der maximalen Öffnungsstellung OS vorgelagerte Bewegungsabschnitt des bewegbaren Möbelteils 2 gedämpft, wobei die Dämpfungsstartposition D über die Dämpfer-Einstelleinheit 8 unterschiedlich eingestellt ist. Dadurch können unterschiedliche Öffnungswinkel für den Start der Dämpfbewegung eingestellt werden.

Dasselbe Prinzip gilt auch für die Schließbewegung S.

In den Fig. 7a und 7b wurde - ausgehend von den Fig. 4a bis 5b - eine Schließbewegung S der Stellarmvorrichtung 5 durchgeführt. Dadurch ist der Stellarm 52 nach unten geschwenkt worden. Diese Schließbewegung S wurde so lange durchgeführt, bis durch die Drehbewegung des Stellarms 52 um die Drehachse X das Anschlagelement 56 das zweite Dämpfungsübertragungselement 5b kontaktiert. In dieser Stellung ist jeweils die Dämpfungsstartposition D erreicht.

Da sich die Dämpfvorrichtungen 7 in den Fig. 7a und 7b in unterschiedlichen Maximalpositionen befinden, nimmt bei der jeweils gegebenen Dämpfungsstartposition D der Stellarm 52 eine andere Winkelstellung ein. Konkret ist in Fig. 7a ein Öffnungswinkel von etwa 22° gegeben, während in Fig. 7b ein Öffnungswinkel von knapp 33° gegeben ist.

Wenn von dieser jeweiligen Dämpfungsstartposition D die Schließbewegung S fortgesetzt wird, wird über das Anschlagelement 56 das zweite Dämpfungsübertragungselement 5b um den Achsstift 57 gegen den Uhrzeigersinn gedreht, wodurch das Dämpfungsübertragungselement 5b über den Anschlag 58 auf den Dämpferkolben 72 drückt und diesen in das Dämpfergehäuse 71 schiebt, wodurch wiederum die Dämpfvorrichtung 7 seine Wirkung entfaltet. Sobald der Dämpferkolben 72 ganz eingefahren ist, ist die Schließstellung SS erreicht (nicht dargestellt).

In Fig. 8 ist in einer perspektivischen Ansicht das gesamte Möbel 100 dargestellt. Erkennbar ist in dieser Ansicht die Stromversorgungseinheit 21, über welche ein (hier nicht erkennbare) elektromotorischer Möbelantrieb 1.2 mit Energie versorgbar ist.

In Fig. 8 ist zudem an beiden Seiten des Möbelkorpus 3 eine Detektiervorrichtung 22 zum Detektieren einer Überdrückbewegung und/oder zum Auslösen einer Schließbewegung S. Wenn sich das bewegbare Möbelteil 2 in Schließstellung SS befindet und ein Benutzer auf das bewegbare Möbelteil 2 drückt, wird dies von der Detektiervorrichtung 22 erfasst, woraufhin über die Steuervorrichtung 44 und der elektromotorische Möbelantrieb 1.2 eine Öffnungsbewegung O des Möbelantriebssystems 1 initiiert wird. Bei wie in Fig. 8 geöffnetem bewegbaren Möbelteil 2 kann ein Benutzer direkt auf eine der Detektiervorrichtungen 22 drücken, woraufhin über die Steuervorrichtung 44 und der elektromotorische Möbelantrieb 1.2 eine Schließbewegung S des Möbelantriebssystems 1 initiiert wird.

In Fig. 9 ist in einer perspektivischen Ansicht nur der Möbelkorpus 3 mitsamt den an beiden Seiten des Möbelkorpus 3 angeordneten Möbelantriebssystemen 1 dargestellt. Die Schutzblende 23 des elektromotorischen Möbelantriebs 1.2 ist gut erkennbar.

Fig. 10 zeigt in einer perspektivischen Ansicht das Möbelantriebssystem 1, welches den mechanischen Stellantrieb 1.1 und den elektromotorischen Möbelantrieb 1.2 aufweist. Diese beiden Einheiten 1.1 und 1.2 sind seitlich über ihre jeweiligen Gehäuse miteinander lösbar verbunden. Über den Träger 4 ist das gesamte Möbelantriebssystem 1 an einem Möbelkorpus 3 befestigbar. Der elektromotorische Möbelantrieb 1.2 weist die Schutzblende 23 auf.

In Fig. 11 ist wiederum das Möbelantriebssystem 1 perspektivisch dargestellt, wobei aber die Schutzblende 23 weggelassen ist, wodurch der Blick auf die das Gehäuse des elektromotorischen Möbelantriebs 1.2 mitbildende Abdeckung 24 frei ist. Ein visuelles Hinweissignal H ist an dieser Abdeckung 24 des Möbelantriebssystems 1 anzeigbar ist.

In Fig. 12 sind der elektromotorische Möbelantrieb 1.2 und der mechanische Stellantrieb 1.1 getrennt dargestellt. Im Gehäuse des mechanischen Stellantriebs 1.1 ist eine (gebogene) Eingriffsöffnung 25 ausgebildet, über welche ein Eingriff in das Stellteil 58 der Stellarmvorrichtung 5 möglich ist.

Dazu passend ist in Fig. 13, welche einen anderen Blickwinkel auf das Möbelantriebssystem 1 zeigt, der aus einer (gebogenen) Austrittsöffnung 26 im Gehäuse des elektromotorischen Möbelantriebs 1.2 herausragende Mitnehmer 31 ersichtlich.

Diese, dem mechanischen Stellantrieb 1.1 zugewandte Seite des elektromotorischen Möbelantriebs 1.2 bildet die Schnittstelle 90, über welche die beiden Antriebe 1.1 und 1.2 miteinander lösbar verbindbar sind. Von dieser entlang einer Vertikalebene ausgerichteten Schnittstelle 90 ragt ein Teil der Identifikationsvorrichtung 91 - konkret das mechanische Tastelement 96 - in Richtung mechanischem Stellantrieb 1.1 hervor.

Wie in Fig. 13 erkennbar, umfasst die Schnittstelle 90 die (das Gehäuse mitbildende) Verbindungsplatte 93 und mehrere Verbindungselemente 94.

In Fig. 12 sind die mit den Verbindungselementen 94 korrespondierenden Verbindungsgegenstücke 95 ersichtlich. Diese Verbindungsgegenstücke 95 sind im oder am Gehäuse des mechanischen Stellantriebs 1.1 ausgebildet. Die Verbindungselemente 94 können mit den Verbindungsgegenstücken 95 durch Aufschnappen, Aufschieben, Aufklipsen, oder ähnliches lösbar verbunden werdne.

In Fig. 14 ist nur das Gehäuse des elektromotorischen Möbelantriebs 1.2 samt Abdeckung 24 dargestellt.

Fig. 15 zeigt den elektromotorischen Möbelantrieb 1.2 mit Blick auf die dem mechanischen Stellantrieb 1.1 zugewandte Seite. Der Mitnehmer 31 ist im dargestellten Ausführungsbeispiel als Zapfen ausgebildet, welcher in einer Führungskontur (Austrittsöffnung 26), welche im Gehäuse ausgebildet, begrenzt verschiebbar gelagert ist. Der Mitnehmer 31 überragt das Gehäuse auf der Seite, welche dem mechanischen Stellantrieb 1.1 zugewandt ist.

In Fig. 15 sind nochmals besonders gut die Verbindungsplatte 93 und die Verbindungselemente 94 sowie das mechanische Tastelement 96 der Identifikationsvorrichtung 91 ersichtlich.

Fig. 16 zeigt den elektromotorischen Stellantrieb 1.2 des Möbelantriebssystems 1 in einer perspektivischen Detaildarstellung, wobei der in Richtung des mechanischen Stellantriebs 1.2 weisende Teil der Abdeckung 24 weggelassen wurde.

Der elektromotorische Möbelantrieb 1.2 umfasst einen Elektromotor 30 zur elektromotorischen Unterstützung der Bewegung des bewegbaren Möbelteils 2, welches am Stellarm 52 befestigt werden kann. Weiterhin umfasst der elektromotorische Möbelantrieb 1.2 einen vom Elektromotor 30 (indirekt) antreibbaren Mitnehmer 31 zur Übertragung eines Drehmoments des Elektromotors 30 auf den mechanischen Stellantrieb 1.2 bzw. auf den Stellarm 52 und ein gegebenenfalls damit verbundenes Möbelteil 2.

Der mechanische Stellantrieb 1.1 und der elektromotorische Möbelantrieb 1.2 sind lösbar miteinander verbindbar. Dadurch kann der elektromotorische Möbelantrieb 1.2 in einfacher Weise mit dem mechanischen Stellantrieb 1.1 verbunden oder von ihr getrennt werden.

Die Komponenten des elektromotorische Möbelantriebs 1.2 können wie dargestellt in einem die Abdeckung 24 umfassenden Gehäuse angeordnet sein. Das Gehäuse liegt am mechanischen Stellantrieb 1.2 zumindest bereichsweise an und trennt in dem dargestellten Ausführungsbeispiel den mechanischen Stellantrieb 1.1 von der Baueinheit des elektromotorische Möbelantriebs 1.2.

Anstelle eines Gehäuses kann zum Beispiel auch ein Montageplatte zum Einsatz kommen, welches die Baueinheit des elektromotorische Möbelantriebs 1.2 nicht umschließt, sondern nur einseitig begrenzt und stützt.

Zwischen dem Elektromotor 30 und dem Mitnehmer 31 ist ein Getriebe 32 vorgesehen, welches ein Drehmoment des Elektromotors 30 in eine Schwenkbewegung des Mitnehmer 31 um eine Drehachse 33 umwandelt. Das Getriebe 32 umfasst mehrere Getriebestufen (Schnecke 40 und Zahnräder 34, 35, 36, 37, 38 und 39). Die Getriebestufen 34 bis 40 stehen jeweils zueinander über Verzahnungen in Eingriff. Weiterhin umfasst das Getriebe 32 eine Freilaufkupplung 41, welche in das Zahnrad 36 integriert ist, sowie eine Überlastkupplung 42, welche in das Zahnrad 39 integriert ist.

Der elektromotorische Möbelantrieb 1.2 weist auch eine eigene Dämpfvorrichtung 43 zur Dämpfung der Bewegung des Mitnehmers 31 um die Drehachse 33 auf.

Zurückkehrend zu Fig. 1 sei folgendes detaillierter beschrieben.

Der elektromotorische Möbelantrieb 1.2 weist eine Identifikationsvorrichtung 91 auf. Diese wiederum weist einen Sensor 92 und eine mechanisches Tastelement 96 auf, welches im Bereich der Schnittstelle 90 mit dem mechanischen Stellantrieb 1.1 angeordnet. Der mechanische Stellantrieb 1.1 wiederum weist in mit dem mechanischen Tastelement 96 korrespondierendes Tastelement-Gegenstück 97 auf (schematisch angedeutet).

Beim Verbinden des elektromotorischen Möbelantriebs 1.2 mit dem mechanischen Stellantrieb 1.1 ist die Konfiguration K des mechanischen Stellantriebs 1.1 identifizierbar. Konkret kontaktiert das mechanische Tastelement 96 beim Verbinden das Tastelement-Gegenstück 97. Dieses Tastelement-Gegenstück 97 repräsentiert einen Parameter P des mechanischen Stellantriebs 1.1. Durch den Kontakt wird das mechanische Tastelement 96 bewegt, wobei vom Sensor 92 die Stellung des Tastelements 96 erfassbar ist.

Der vom Sensor 92 erfasste Parameter P des mechanischen Stellantriebs 1.1 wird an die Steuervorrichtung 44 übermittelt. In der Steuervorrichtung 44 ist ein Datensatz F hinterlegt. Dieser Datensatz F enthält - wie beispielhaft in Fig. 1 dargestellt - mehrere Konfigurationen K des mechanischen Stellantriebs 1.1. Konkret ergeben sich acht unterschiedliche Konfigurationen K, welche sich aus den drei Möbelklappentypen HF, HS und HL sowie den drei Leistungsfaktoren L des Kraftspeichers 6 zusammensetzen.

Dann erfolgt von der Identifikationsvorrichtung 91 über die Steuervorrichtung 44 ein Abgleich des vom Sensor 92 erfassten Parameters P mit den Datensätzen F und die aktuelle Konfiguration Kₐₖₜ des mechanische Stellantriebs 1.1 ist identifiziert.

Über die Steuervorrichtung 44 können dann wiederum abhängig von der über die Identifikationsvorrichtung 91 identifizierten, aktuellen Konfiguration Kₐₖₜ des mechanischen Stellantriebs 1.1 Steuersignale I an den Elektromotor 30 ausgegeben werden.

In Fig. 17 sind Details zur Identifikationsvorrichtung 91 dargestellt. Konkret ist in Fig. 17 das am Gehäuse (vorzugsweise an der hier nicht dargestellten Verbindungsplatte 93 der Schnittstelle 90) drehbar gelagerte Tastelement 96 ersichtlich. Dieses Tastelement 96 ist um eine - vorzugsweise rechtwinkelig zur Vertikalebene ausgerichtete - Drehachse T drehbar ist, wobei das drehbar gelagerte Tastelement 96 eine dem mechanischen Stellantrieb 1.1 zugewandte, relativ zur Drehachse schräggestellte Abtastfläche B aufweist.

Es ist in Fig. 17 gut erkennbar, dass die schräggestellte Abtastfläche B eine auf der Abtastfläche B liegende, von der Drehachse T radial wegführende, schnittstellennächste Abtastlinie B1 und eine auf der Abtastfläche B liegende, von der Drehachse T radial wegführende, schnittstellenfernste Abtastlinie B2 auf aufweist. Die schnittstellenfernste Abtastlinie B2 bildet eine in das Tastelement-Gegenstück 97 einfahrbare Abtastnase N mit.

In der Ausführungsvariante gemäß Fig. 17 ist der drehbare mechanische Taster über zwei Zahnräder mit einem (hier nicht dargestellten) Sensor 92 verbunden. Es sind auch andere Bewegungsübertragungsvarianten möglich.

In Fig. 18 ist ein Schnitt durch den elektromotorischen Möbelantrieb 1.2 im Bereich des Elektromotors 30 und durch das mechanische Tastelement 96 dargestellt, wobei auch die Abtastfläche B und die Abtastnase N gut erkennbar sind. Das mechanische Tastelement 96 ist entlang der Drehachse T federnd gelagert. Die Drehbewegung oder Drehstellung dieses mechanischen Tastelements 96 ist über den Sensor 92 erfassbar.

Die perspektivische Darstellung gemäß Fig. 19 lässt besonders gut die schräggestellte Abtastfläche B samt Abtastnase N und die Form des mechanischen Tastelements 96 erkennen.

In Fig. 20 ist - im Gegensatz zu Fig. 19 - auch das Gehäuse des elektromotorischen Möbelantriebs 1.2 dargestellt. Das mechanische Tastelement 96 ragt durch eine Öffnung in der Verbindungsplatte 93 durch dieses Gehäuse durch.

Fig. 21 zeigt perspektivisch das der Schnittstelle 90 zugewandte Gehäuseteil 89 des mechanischen Stellantriebs 1.1. In diesem Gehäuseteil 89 ist das Tastelement-Gegenstück 97 ausgebildet.

In Fig. 22 ist dieser Tastelement-Gegenstück 97 im Detail dargestellt, wobei es als im Gehäuseblech ausgebildete Prägung ausgeführt ist.

Fig. 23 zeigt das Tastelement-Gegenstück 97 und das gegenüberliegende, noch beabstandete mechanische Tastelement 96 vor dem Verbinden. In Fig. 24 ist noch eine geringfügige Beabstandung gegeben, während sich in Fig. 25 die beiden Teile 96 und 97 verbunden haben, wobei sich das Tastelement 96 in Abhängigkeit der Form des Tastelement-Gegenstücks 97 um die Drehachse T gedreht hat. Die Verbindungselemente 94 und die Verbindungsgegenstücke 95 sind ebenfalls miteinander verbunden.

Fig. 26 zeigt die das Gehäuseteil 89 in einer Draufsicht mitsamt dem eingeprägten Tastelement-Gegenstück 97.

In Fig. 27 ist ein Detail aus Fig. 26 dargestellt. Das Tastelement-Gegenstück 97 weist eine Ausnehmung auf, in welche die Abtastnase N beim Verbinden eindringen kann. Das Tastelement-Gegenstück 97 weist einen in die Ausnehmung ragenden Vorsprung 99 auf, welcher den Parameter P des mechanischen Stellantriebs 1.1 definiert oder repräsentiert. Das heißt, bereits bei der Produktion des Gehäuseteils 89 des mechanischen Stellantriebs 1.1 wird dieses Tastelement-Gegenstück 97 zur späteren Identifikation beim Verbinden mit dem elektromotorischen Möbelantrieb 1.2 hergestellt oder eingeprägt.

In den Fig. 28 und 29 ist der Vorsprung 99 versetzt ausgebildet. Dieses Tastelement-Gegenstück 97 repräsentiert somit einen anderen Parameter P.

Die Typenerkennung kann auch noch anhand der Fig. 30 erläutert werden. Ausgehend von einer Ausgangsposition (vertikal nach oben) befindet sich ein Totbereich von 10° beidseits dieser Ausgangslinie. Anschließend gibt es - ähnlich einer Uhr - zwölf Bereich mit jeweils etwa 28,3° (=340°). Jeder dieser Bereiche entspricht einem Parameter P, aus welchem sich wiederum eine Konfiguration K identifizieren lässt. Je nachdem wie also der Vorsprung 99 eingeprägt ist, lässt sich über die Identifikationsvorrichtung 91 die Konfiguration K erkennen.

Anders ausgedrückt richtet sich das mechanische Tastelement 96 an der Prägung im Gehäuseblech (Tastelement-Gegenstück 97) aus. Die Verdrehung des Tastelements 96 wird durch die Elektronik der Steuervorrichtung 44 erfasst und ausgewertet.

In den Fig. 31 bis 42 ist ein weiteres Ausführungsbeispiel mit einer alternativen Ausgestaltung des mechanischen Tastelements 96 und des Tastelement-Gegenstücks 97 dargestellt.

In Fig. 31 ist perspektivisch ein Möbelantriebssystem umfassend einen mechanischen Stellantrieb 1.1 und einen elektromotorischen Möbelantrieb 1.2. Die Schutzblende 23 ist zusätzlich dargestellt. Am Gehäuseteil 89 des mechanischen Stellantriebs 1.1 ist das Tastelement-Gegenstück 97 in Form von drei Ausnehmungen ausgebildet.

Fig. 32 ist identisch mit Fig. 31, wobei der Bereich des Tastelement-Gegenstücks 97 eingekreist ist.

In Fig. 33 ist dieser eingekreiste Bereich vergrößert dargestellt. Somit ist erkennbar, dass in diesem Fall die beiden rechten Ausnehmungen des Tastelement-Gegenstücks 97 leer sind, während die linke Ausnehmung ausgefüllt. Die drei Ausnehmungen bilden also ein Art Code, der den Parameter P des mechanischen Stellantriebs 1.1 wiedergibt.

In Fig. 34 ist das Möbelantriebssystem 1 aus einer anderen Perspektive dargestellt, sodass auch der Blick auf die Schnittstelle 90 des elektromotorischen Möbelantriebs 1.2 teilweise frei ist. Das mechanische Tastelement 96 ist bereits im eingekreisten Bereich erkennbar.

Fig. 35 zeigt diesen eingekreisten Bereich vergrößert. Es ist erkennbar, dass dieses mechanischen Tastelement 96 drei verschiebbar gelagerte Abtaststifte 98 aufweist, welche durch die Verbindungsplatte 93 hindurchragen.

Fig. 36 zeigt perspektivisch das Gehäuseteil 89 des mechanischen Stellantriebs 1.1, der Rest ist ausgeblendet. Vom elektromotorischen Möbelantrieb 1.2 ist überhaupt nur das mechanische Tastelement 96 im eingekreisten Bereich dargestellt, die restlichen Bauteile des elektromotorischen Möbelantriebs 1.2 sind zur besseren Veranschaulichung ausgeblendet.

Fig. 37 zeigt den eingekreisten Bereich von Fig. 36 vergrößert. Die einzelnen Abtaststifte 98 sind jeweils von einer Druckfeder 88 umgeben und über diese jeweilige Druckfeder 88 in Richtung des Gehäuseteils 89 vorgespannt.

Fig. 38 zeigt wiederum das Gehäuseteil 89 samt mechanischem Abtastelement 96 aus einer anderen Perspektive.

In der vergrößerten Darstellung gemäß Fig. 39 ist erkennbar, dass die linke Ausnehmung des Tastelement-Gegenstücks 97 ausgefüllt ist, sodass der Abtaststift 98 des mechanischen Tastelements 96 ansteht. Dagegen stehen die beiden rechten Abtaststifte 98 in die beiden offenen Ausnehmungen des Tastelement-Gegenstücks 97 hinein. Diese unterschiedlichen Stellungen der Abtaststifte 98 können von einem Sensor 92 erfasst werden.

In Fig. 40 ist perspektivisch das Gehäuseteil 89 dargestellt mit half aufgeschnittenen Abtaststiften dargestellten.

Der eingekreiste Bereich von Fig. 40 ist in Fig. 41 vergrößert dargestellt. Es ist ersichtlich, dass die beiden rechten Abtaststifte 98 in die Ausnehmungen des Tastelemente-Gegenstücks 98 eindringen, während der linke Abtaststift 98 am, die Ausnehmung ausfüllenden Vorsprung 99 ansteht.

In der Fig. 42 ist eine Draufsicht auf die drei Abtaststifte 98 dargestellt, wobei gut erkennbar ist, dass zwei Abtaststifte 98 das Gehäuseteil 89 im Bereich der Ausnehmungen des Tastelement-Gegenstücks 97 durchdringen.

Insgesamt ergeben sich bei dieser in den Fig. 31 bis 42 dargestellten Ausführungsvariante mit drei Abtaststiften 98 - je nachdem wie viele und welche Ausnehmungen des Tastelement-Gegenstücks 97 ausgefüllt sind - neun mögliche Variante für Parameter P des mechanischen Stellantriebs 1.1.

Wenn das mechanische Tastelement 96 beispielsweise nur zwei verschiebbar gelagerte Abtaststifte 98 aufweist (nicht dargestellt), können nur maximal vier Parameter P und daraus identifizierbare Konfigurationen K ermittelt und unterschieden werden.

Gleichermaßen ergeben sich bei vier verschiebbar gelagerten Abtaststiften 98 (nicht dargestellt) sechzehn unterschiedliche Konfigurationen K usw.

Fig. 43a zeigt eine weitere konstruktive Ausgestaltung des mechanischen Tastelements 96 umfassend einen Abtaststift 98. Das verschiebbar gelagerte Tastelement 96 (die Anzahl ist im Allgemeinen beliebig) ist in Kontakt mit einer Leiterbahn 103 (verdeutlicht im vergrößerten Detailausschnitt unterhalb des mechanischen Stellantriebs 1.1) bringbar, wobei die Leiterbahn 103 zwei sternförmig ausgebildete Leiterbahnkonturen 104 zur Ermittlung eines Parameters P des mechanischen Stellantriebs 1.1 umfasst.

In Fig. 43b ist ersichtlich, dass das verschiebbar gelagerte Tastelement 96 - umfassend den Abtaststift 98 - eine bereichsweise innerhalb des Abtaststiftes 98 angeordnete erste Feder 101 zur Ermittlung eines Parameters P des mechanischen Stellantriebs 1.1 und eine bereichsweise außenseitig an dem Abtaststift 98 angeordnete zweite Feder 102 umfasst.

Die erste Feder 101 ist galvanisch von dem Abtaststift 98 in Form von Kunststoff oder Metall getrennt und ist mit beiden Leiterbahnkonturen 104 der Leiterbahn 103 in Kontakt bringbar.

Fig. 44a zeigt den elektromotorischen Möbelantrieb 1.2 in Anbindung mit dem mechanischen Stellantrieb 1.1. Der mechanische Stellantrieb 1.1 ist (im Allgemeinen bei allen Ausführungsbeispielen möglich) über eine Kombination aus einem über die Identifikationsvorrichtung 91 ermittelten Parameter P und einem Öffnungswinkel des mechanischen Stellantriebs 1.1 bestimmbar ist, wobei der Öffnungswinkel (beispielsweise durch einen maximalen Neigungswinkel oder einen spezifischen Winkel zwischen zwei Endlagen des mechanischen Stellantriebs 1.1 durch eine Referenzfahrt des Möbelantriebssystems 1 ermittelbar ist. Zur Identifikation dieses mechanischen Stellantriebs 1.1 agiert das Tastelement-Gegenstück 97 als Widerlager, sodass die erste Feder 101 die Leiterbahn 103 - beide Leiterbahnkonturen 104 - kontaktiert.

Im Allgemeinen kann das verschiebbar gelagerte Tastelement 96 genau einen oder eine Vielzahl an separaten, von der Schnittstelle 90 rechtwinkelig zur Vertikalebene abstehenden Abtaststift(en) 98 aufweisen, wobei das verschiebbar gelagerte Tastelement 96 an der Leiterbahn 103 anordenbar ist und gegebenenfalls an dem mechanischen Stellantrieb 1.1 zur Kontaktierung eines definierten Bereichs der Leiterbahn 103 angeordnet ist (bevorzugt ist das mechanische Tastelement 96 am Gehäuseteil 89 angeordnet). Dadurch kann eine Identifikation des mechanischen Stellantriebs 1.1 über eine definierte Positionierung des Abtaststiftes 98 mit reduzierter Anzahl an mechanischen Tastelementen 96 erfolgen.

Fig. 44b zeigt, dass zur Identifikation dieses mechanischen Stellantriebs 1.1 kein Tastelement-Gegenstück 97 als Widerlager fungiert, sodass die erste Feder 101 durch eine Beabstandung kontaktlos zur Leiterbahn 103 situiert ist. Konstruktive Details des verschiebbar gelagerten mechanischen Tastelements 96 (vgl. Fig. 41) - wie beispielsweise der Vorsprung 99 - sind bei dieser Ausführungsform des mechanischen Tastelementes 96 alternativ oder in Ergänzung anwendbar.

Abschließend seien noch die beiden folgenden (nicht dargestellten) Ausführungsvarianten erwähnt.

Es kann vorgesehen sein, dass über die Identifikationsvorrichtung 91 nur die Konfiguration K hinsichtlich des Leistungsfaktors L identifizierbar ist. Für die Identifikation des Möbelklappentyps HF, HS und HL kann - beispielsweise wie in der EP 2 315 891 B1 beschrieben - eine Wegmesseinrichtung vorgesehen sein, durch die der vom Stellarm zwischen seinen beiden Endstellung zurücklegbare Weg bestimmbar ist, wobei in Abhängigkeit des Messergebnisses dieser Wegmesseinrichtung der Möbelklappentyp identifizierbar ist. Somit liegt eine Mischvariante zwischen der erfindungsgemäßen Identifikation beim Verbinden und der Identifikation einer Konfiguration durch die Stellarmbewegung vor.

Bisher wurde das mechanische Tastelement 96 immer als vorragendes Bauteil beschrieben. Es ist aber durchaus möglich, dass dieses mechanische Tastelement 96 als Vertiefung ausgebildet ist und das Tastelement-Gegenstück 97 als korrespondierendes Gegenstück, wobei für die Identifikation bei dieser mechanischen Umkehrung dieselben Grundprinzipien gelten.

### Bezugszeichenliste:

- 1: Möbelantriebssystem
- 1.1: mechanische Stelleinheit
- 1.2: elektrische Antriebseinheit
- 2: bewegbares Möbelteil
- 2a: erste Möbelklappe
- 2b: zweite Möbelklappe
- 3: Möbelkorpus
- 3a: Seitenwand
- 4: Träger
- 5: Stellarmvorrichtung
- 5a: erstes Dämpfungsübertragungselement
- 5b: zweites Dämpfungsübertragungselement
- 51: Übertragungsmechanismus
- 52: Stellarm
- 53: Steuerkurve
- 54: Druckrolle
- 55: Anschlag
- 56: Anschlagelement
- 57: Achsstift
- 58: Stellteil
- 59: Übertragungsöffnung
- 6: Kraftspeicher
- 7: Dämpfvorrichtung
- 71: Dämpfergehäuse
- 72: Dämpferkolben
- 73: Dämpfmittel
- 74: Anschlag-Gegenstück
- 8: Dämpfer-Einstelleinheit
- 8a: Einstellmittel
- 8x: Einstell-Achsstift
- 8b, 8c: Vertiefungen
- 9a: Scharniere
- 9b: Scharniere
- 10: Raumdecke
- 11: Stellarmverlängerung
- 11a: erstes Stellarmteil
- 11b: zweites Stellarmteil
- 12: Befestigungsvorrichtung
- 14: Kraftspeicher-Einstelleinheit
- 14a: Einstellrad
- 15: Angriffsstelle
- 16: Gewindespindel
- 17a: Öffnung
- 19: Zwischenhebel
- 19a: Drehachse
- 20: Montagesicherung
- 20a: Fliehkraftkupplung
- 21: Stromversorgungseinheit
- 22: Detektiervorrichtung
- 23: Schutzblende
- 24: Abdeckung
- 25: Eingriffsöffnung
- 26: Austrittsöffnung
- 30: Elektromotor
- 31: Mitnehmer
- 32: Getriebe
- 33: Drehachse
- 34: Zahnrad (Getriebestufe)
- 35: Zahnrad (Getriebestufe)
- 36: Zahnrad (Getriebestufe)
- 37: Zahnrad (Getriebestufe)
- 38: Zahnrad (Getriebestufe)
- 39: Zahnrad (Getriebestufe)
- 40: Schnecke (Getriebestufe)
- 41: Freilaufkupplung
- 42: Überlaufkupplung
- 43: Dämpfvorrichtung
- 44: Steuervorrichtung
- 88: Druckfeder
- 89: Gehäuseteil
- 90: Schnittstelle
- 91: Identifikationsvorrichtung
- 92: Sensor
- 93: Verbindungsplatte
- 94: Verbindungselemente
- 95: Verbindungsgegenstücke
- 96: mechanisches Tastelement
- 97: Tastelement-Gegenstück
- 98: Abtaststift
- 99: Vorsprung
- 100: Möbel
- 101: erste Feder
- 102: zweite Feder
- 103: Leiterbahn
- 104: Leiterbahnkontur
- A: Antriebsvorrichtung
- D: Dämpfungsstartposition
- S: Schließbewegung
- O: Öffnungsbewegung
- SS: Schließstellung
- OS: maximale Öffnungsstellung
- X: Drehachse
- H: Hinweissignal
- K: Konfiguration
- F: Datensätze
- P: Parameter des mechanischen Stellantriebs 1.1
- Kₐₖₜ: aktuelle Konfiguration
- T: Drehachse
- B: Abtastfläche
- B1: schnittstellennächste Abtastlinie
- B2: schnittstellenfernste Abtastlinie
- N: Abtastnase
- HF: Hochfaltklappe
- HS: Hochschwenkklappe
- HL: Hochliftklappe
- L: Leistungsfaktor
- I: Steuersignal

## Patentansprüche

1. Elektromotorischer Möbelantrieb (1.2) mit
- wenigstens einem Elektromotor (30),
- wenigstens einer Schnittstelle (90), über welche der elektromotorische Möbelantrieb (1.2) mit einem mechanischem Stellantrieb (1.1), vorzugsweise lösbar, verbindbar ist, und
- wenigstens einer Identifikationsvorrichtung (91) zur automatischen Identifikation einer Konfiguration (K) des mechanischen Stellantriebs (1.1),
**dadurch gekennzeichnet, dass** die wenigstens eine Identifikationsvorrichtung (91) zumindest bereichsweise an der wenigstens einen Schnittstelle (90) des elektromotorischen Möbelantriebs (1.2) angeordnet ist und die wenigstens eine Identifikationsvorrichtung (91) wenigstens einen Sensor (92) aufweist, über welchen ein Parameter (P) des mechanischen Stellantriebs (1.1) für die wenigstens eine Identifikationsvorrichtung (91) erfassbar ist, sodass die Konfiguration (K) des mechanischen Stellantriebs (1.1) bei einem Verbinden des elektromotorischen Möbelantriebs (1.2) mit dem mechanischen Stellantrieb (1.1) identifizierbar ist.

2. Elektromotorischer Möbelantrieb nach Anspruch 1, **dadurch gekennzeichnet, dass** eine Steuervorrichtung (44) vorgesehen ist, mit welcher der Elektromotor (30) steuerbar ist, wobei vorzugsweise vorgesehen ist, dass in der Steuervorrichtung (44) mehrere Datensätze (F) zu unterschiedlichen Konfigurationen (K) des mechanischen Stellantriebs (1.1) hinterlegt sind, wobei bevorzugt vorgesehen ist, dass
- die Identifikationsvorrichtung (91) einen Winkelsensor aufweist, über welchen ein Parameter (P) des mechanischen Stellantriebs (1.1) erfassbar ist, und/oder
- von der Identifikationsvorrichtung (91) ein Abgleich des vom Sensor (92) erfassten Parameters (P) mit den Datensätzen (F) durchführbar und die aktuelle Konfiguration (Kₐₖₜ) des mechanische Stellantriebs (1.1) identifizierbar ist, wobei über die Steuervorrichtung (44) abhängig von der über die Identifikationsvorrichtung (91) identifizierten, aktuellen Konfiguration (Kₐₖₜ) des mechanischen Stellantriebs (1.1) Steuersignale (I) an den Elektromotor (30) ausgebbar sind.

3. Elektromotorischer Möbelantrieb nach einem Anspruch 1 oder 2, **dadurch gekennzeichnet, dass** die Schnittstelle (90) eine im Wesentlichen ebene - vorzugsweise in Einbauzustand entlang einer Vertikalebene ausgerichtete
- Verbindungsplatte (93) und an der Verbindungsplatte (93) angeordnete Verbindungselemente (94) zum lösbaren Verbinden des elektromotorischen Möbelantriebs (1.2) mit am mechanischen Stellantrieb (1.1) ausgebildeten Verbindungsgegenstücken (95) aufweist.

4. Elektromotorischer Möbelantrieb nach einem der Ansprüche 1 bis 3, **dadurch gekennzeichnet, dass** die Identifikationsvorrichtung (91) wenigstens ein mechanisches Tastelement (96) aufweist, welches drehbar an der wenigstens einen Schnittstelle (90) gelagert ist und/oder wenigstens ein mechanisches Tastelement (96) aufweist, welches bei über die Schnittstelle (90) gegebener Verbindung zwischen dem elektromotorischen Möbelantrieb (1.2) und dem mechanischen Stellantrieb (1.1) an wenigstens einem, einen Parameter (P) des mechanischen Stellantriebs (1.1) repräsentierenden, Tastelement-Gegenstück (97) des mechanischen Stellantriebs (1.1) anliegt, wobei vorzugsweise vorgesehen ist, dass das wenigstens eine mechanische Tastelement (96) bewegbar, vorzugsweise drehbar oder verschiebbar, an der wenigstens einen Schnittstelle (90) gelagert ist, wobei besonders bevorzugt vorgesehen ist, dass

5. Elektromotorischer Möbelantrieb nach Anspruch 4, **dadurch gekennzeichnet, dass** das drehbar gelagerte Tastelement (96) um eine - vorzugsweise rechtwinkelig zur Vertikalebene ausgerichtete - Drehachse (T) drehbar ist, wobei das drehbar gelagerte Tastelement (96) eine von der Schnittstelle (90) abgewandte, relativ zur Drehachse, vorzugsweise um einen Winkel zwischen 30° und 60°, schräggestellte Abtastfläche (B) aufweist, wobei vorzugsweise vorgesehen ist, dass die schräggestellte Abtastfläche (B) eine auf der Abtastfläche (B) liegende, von der Drehachse (T) wegführende, schnittstellennächste Abtastlinie (B1) und eine auf der Abtastfläche (B) liegende, von der Drehachse (T) wegführende, schnittstellenfernste Abtastlinie (B2) aufweist, wobei bevorzugt vorgesehen ist, dass die schnittstellennächste (B1) und die schnittstellenfernste Abtastlinie (B2) ausgehend von der Drehachse (T) um 180° voneinander entfernt sind, wobei besonders bevorzugt vorgesehen ist, dass die schnittstellenfernste Abtastlinie (B2) eine in das Tastelement-Gegenstück (97) einfahrbare Abtastnase (N) mitbildet.

6. Elektromotorischer Möbelantrieb nach 3 oder 4, **dadurch gekennzeichnet, dass** das verschiebbar gelagerte Tastelement (96) zumindest zwei separate, von der Schnittstelle (90) - vorzugsweise rechtwinkelig zur Vertikalebene - abstehende Abtaststifte (98) aufweist und/oder das verschiebbar gelagerte Tastelement (96), vorzugsweise Abtaststift (98), in Kontakt mit einer Leiterbahn (103) bringbar ist, wobei die Leiterbahn (103) wenigstens eine, vorzugsweise zwei und/oder sternförmig ausgebildete, Leiterbahnkontur (104) zur Ermittlung eines Parameters (P) des mechanischen Stellantriebs (1.1) umfasst, und/oder das verschiebbar gelagerte Tastelement (96), vorzugsweise Abtaststift (98), eine, vorzugsweise zumindest bereichsweise innerhalb des Abtaststiftes (98) angeordnete, erste Feder (101) zur Ermittlung eines Parameters (P) des mechanischen Stellantriebs (1.1) und/oder eine, vorzugsweise außenseitig an dem Abtaststift (98) angeordnete, zweite Feder (102) umfasst.

7. Elektromotorischer Möbelantrieb nach Anspruch 5 und 6, **dadurch gekennzeichnet, dass** die erste Feder (101) galvanisch von dem Abtaststift (98) getrennt ist und/oder mit der Leiterbahn (103), vorzugsweise mit zumindest zwei Leiterbahnkonturen (104), in Kontakt bringbar ist.

8. Elektromotorischer Möbelantrieb nach einem der Ansprüche 1 bis 7, **dadurch gekennzeichnet, dass** der mechanische Stellantrieb (1.1) über eine Kombination aus zumindest einem über die Identifikationsvorrichtung (91) ermittelten Parameter (P) und einem, vorzugsweise durch eine Referenzfahrt des Möbelantriebssystems (1) ermittelbaren, Öffnungswinkel des mechanischen Stellantriebs (1.1) bestimmbar ist.

9. Elektromotorischer Möbelantrieb nach Anspruch 3 oder 4, **dadurch gekennzeichnet, dass** das verschiebbar gelagerte Tastelement (96) zumindest einen von der Schnittstelle (90) - vorzugsweise rechtwinkelig zur Vertikalebene - abstehenden Abtaststifte (98) aufweist, wobei vorzugsweise vorgesehen ist, dass das verschiebbar gelagerte Tastelement (96) an einer gegebenenfalls vorhandenen Leiterbahn (103) anordenbar ist und/oder an dem mechanischen Stellantrieb (1.1) zur Kontaktierung eines definierten Bereichs der gegebenenfalls vorhandenen Leiterbahn (103) angeordnet ist.

10. Möbelantriebssystem (1) für ein bewegbares Möbelteil (2), insbesondere für eine Möbelklappe in Form eines Möbelklappentyps Hochfaltklappe (HF), Hochschwenkklappe (HS) oder Hochliftklappe (HL), mit dem elektromotorischen Möbelantrieb (1.2) nach wenigstens einem der vorhergehenden Ansprüche und einem mechanischen Stellantrieb (1.1).

11. Möbelantriebssystem nach Anspruch 10, **dadurch gekennzeichnet, dass** der mechanische Stellantrieb (1.1)
- einen Träger (4) zum Montieren des Möbelantriebssystems (1) an einem Möbelkorpus (3),
- eine am Träger (3) bewegbar, vorzugsweise drehbar, gelagerte Stellarmvorrichtung (5), welche mit dem bewegbaren Möbelteil (2) verbindbar ist, wobei der Elektromotor (30) mit der Stellarmvorrichtung (5) verbunden oder verbindbar ist und über welchen die Stellarmvorrichtung (5) zumindest abschnittsweise bewegbar ist, und
- wenigstens einen einerseits am Träger (4) und andererseits, vorzugsweise indirekt, an der Stellarmvorrichtung (5) angreifenden Kraftspeicher (6), vorzugsweise in Form eines Federpakets,
aufweist und/oder der elektromotorische Möbelantrieb (1.2) als eine vom mechanischen Stellantrieb (1.1) gesondert ausgebildete Baueinheit ausgeführt ist, welche über die Schnittstelle (90) miteinander verbindbar oder verbunden sind, wobei der elektromotorische Möbelantrieb (1.2) einen von dem wenigstens einen Elektromotor (30) antreibbaren Mitnehmer (31) zur Übertragung eines Drehmoments des Elektromotors (30) auf die Stellarmvorrichtung (5) des mechanischen Stellantriebs (1.1) aufweist.

12. Möbelantriebssystem nach Anspruch 10 oder 11, **dadurch gekennzeichnet, dass** die Konfiguration (K) des mechanischen Stellantriebs (1.1) ausgewählt ist aus der Gruppe
- Stellantrieb für den Möbelklappentyp Hochfaltklappe (HF),
- Stellantrieb für den Möbelklappentyp Hochschwenkklappe (HS) und
- Stellantrieb vor den Möbelklappentyp Hochliftklappe (HL)
und/oder aus einer Gruppe von mechanischen Stellantrieben (1.1), welche im Wesentlichen baugleich sind und sich, vorzugsweise nur, durch einen Leistungsfaktor (L) des Kraftspeichers (6) voneinander unterscheiden.

13. Möbel (100) mit einem Möbelkorpus (3), wenigstens einem, insbesondere um eine horizontale Achse, bewegbaren Möbelteil (2), insbesondere in Form einer Hochfaltklappe (HF), Hochliftklappe (HL) oder Hochschwenkklappe (HS), und einem Möbelantriebssystem (1) nach wenigstens einem der Ansprüche 10 bis 12.

14. Verfahren zum Betreiben eines Möbelantriebssystems (1) nach wenigstens einem der Ansprüche 10 bis 12, mit den Schritten
- Verbinden des elektromotorischen Möbelantriebs (1.2) mit dem mechanischen Stellantrieb (1.1) über die wenigstens eine Schnittstelle (90) und
- automatisches Identifizieren einer Konfiguration (K) des mechanischen Stellantriebs (1.1) über die Identifikationsvorrichtung (91) beim Verbinden des elektromotorischen Möbelantriebs (1.2) mit dem mechanischen Stellantrieb (1.1) über die wenigstens eine Schnittstelle (90).

15. Verfahren nach Anspruch 14, **gekennzeichnet durch** die weiteren Schritte
- Erfassen eines Parameters (P) des mechanischen Stellantriebs (1.1) über einen Sensor (92) der Identifikationsvorrichtung (91),
- Abgleichen des vom Sensor (92) erfassten Parameters (P) mit hinterlegten Datensätzen (F) zu unterschiedlichen Konfigurationen (K) des mechanischen Stellantriebs (1.1),
- Identifizieren der aktuellen Konfiguration (Kₐₖₜ) des mechanischen Stellantriebs (1.1) anhand der hinterlegten Datensätze (F) und
- Ausgeben eines Steuersignals (I) an den Elektromotor (30) in Abhängigkeit von der über die Identifikationsvorrichtung (91) identifizierten, aktuellen Konfiguration (Kₐₖₜ) des mechanischen Stellantriebs (1.1).

## Claims

1. An electric motor-powered furniture drive (1.2) with
- at least one electric motor (30),
- at least one interface (90), via which the electric motor-powered furniture drive (1.2) can be connected, preferably releasably, to a mechanical actuating drive (1.1), and
- at least one identification device (91) for the automatic identification of a configuration (K) of the mechanical actuating drive (1.1),
**characterized in that** the at least one identification device (91) is arranged on the at least one interface (90) of the electric motor-powered furniture drive (1.2) at least in regions and the at least one identification device (91) comprises at least one sensor (92), via which a parameter (P) of the mechanical actuating drive (1.1) can be detected for the at least one identification device (91), so that the configuration (K) of the mechanical actuating drive (1.1) can be identified when the electric motor-powered furniture drive (1.2) is connected to the mechanical actuating drive (1.1).

2. The electric motor-powered furniture drive according to claim 1, **characterized in that** a control device (44) is provided, with which the electric motor (30) can be controlled, wherein it is preferably provided, that several data sets (F) relating to different configurations (K) of the mechanical actuating drive (1.1) are stored in the control device (44), wherein it is preferably provided that
- the identification device (91) has an angle sensor, via which a parameter (P) of the mechanical actuating drive (1.1) can be detected, and/or
- the identification device (91) can carry out a comparison of the parameter (P) detected by the sensor (92) with the data sets (F) and identify the current configuration (Kₐₖₜ) of the mechanical actuating drive (1.1), wherein, via the control device (44), control signals (I) can be output to the electric motor (30) depending on the current configuration (Kₐₖₜ) of the mechanical actuating drive (1.1) identified via the identification device (91).

3. The electric motor-powered furniture drive according to one of claims 1 or 2, **characterized in that** the interface (90) has a substantially flat connecting plate (93) - preferably oriented along a vertical plane in the installed state - and connecting elements (94) arranged on the connecting plate (93) for the releasable connection of the electric motor-powered furniture drive (1.2) to connecting counterpieces (95) formed on the mechanical actuating drive (1.1).

4. The electric motor-powered furniture drive according to one of claims 1 to 3, **characterized in that** the identification device (91) has at least one mechanical tracer element (96), which is rotatably mounted on the at least one interface (90) and/or has at least one mechanical tracer element (96), which rests against at least one tracer element counterpiece (97) of the mechanical actuating drive (1.1), representing a parameter (P) of the mechanical actuating drive (1.1), in the case of connection between the electric motor-powered furniture drive (1.2) and the mechanical actuating drive (1.1) provided via the interface (90), wherein it is preferably provided, that the at least one mechanical tracer element (96) is movably, preferably rotatably or displaceably, mounted on the at least one interface (90).

5. The electric motor-powered furniture drive according to claim 4, **characterized in that** the rotatably mounted tracer element (96) is rotatable about an axis of rotation (T) - preferably oriented at right angles to the vertical plane - wherein the rotatably mounted tracer element (96) has a tracing surface (B) that faces away from the interface (90) and is inclined relative to the axis of rotation, preferably by an angle of between 30° and 60°, wherein it is preferably provided that the inclined tracing surface (B) has a tracing line (B1) closest to the interface, lying on the tracing surface (B) and leading away from the axis of rotation (T), and a tracing line (B2) furthest from the interface, lying on the tracing surface (B) and leading away from the axis of rotation (T), wherein it is preferably provided that the tracing line (B1) closest to the interface and the tracing line (B2) furthest from the interface are 180° apart from each other starting from the axis of rotation (T), wherein it is particularly preferably provided that the tracing line (B2) furthest from the interface also forms a tracing lug (N) that can be moved into the tracer element counterpiece (97).

6. The electric motor-powered furniture drive according to 3 or 4, **characterized in that** the displaceably mounted tracer element (96) has at least two separate tracing pins (98) protruding from the interface (90) - preferably at right angles to the vertical plane, and/or the displaceably mounted tracer element (96), preferably tracing pin (98), can be brought into contact with a conductor path (103), wherein the conductor path (103) comprises at least one conductor path contour (104), preferably numbering two and/or formed star-shaped, for determining a parameter (P) of the mechanical actuating drive (1.1), and/or the displaceably mounted tracer element (96), preferably tracing pin (98), comprises a first spring (101), which is preferably arranged inside the tracing pin (98) at least in regions, for determining a parameter (P) of the mechanical actuating drive (1.1), and/or a second spring (102), preferably arranged on the outside of the tracing pin (98).

7. The electric motor-powered furniture drive according to claim 5 and 6, **characterized in that** the first spring (101) is galvanically isolated from the tracing pin (98) and/or can be brought into contact with the conductor path (103), preferably with at least two conductor path contours (104).

8. The electric motor-powered furniture drive according to one of claims 1 to 7, **characterized in that** the mechanical actuating drive (1.1) can be ascertained via a combination of at least one parameter (P) determined via the identification device (91) and an opening angle of the mechanical actuating drive (1.1) that can preferably be determined through a reference movement of the furniture drive system (1).

9. The electric motor-powered furniture drive according to claim 3 or 4, **characterized in that** the displaceably mounted tracer element (96) has at least one tracing pin (98) protruding from the interface (90) - preferably at right angles to the vertical plane - wherein it is preferably provided that the displaceably mounted tracer element (96) can be arranged on an optionally present conductor path (103) and/or is arranged on the mechanical actuating drive (1.1) for contacting a defined region of the optionally present conductor path (103).

10. A furniture drive system (1) for a movable furniture part (2), in particular for a furniture flap in the form of a bi-fold lift flap (HF), an up and over lift flap (HS) or a lift up flap (HL) type of furniture flap, with the electric motor-powered furniture drive (1.2) according to at least one of the preceding claims and a mechanical actuating drive (1.1).

11. The furniture drive system according to claim 10, **characterized in that** the mechanical actuating drive (1.1) has
- a support (4) for fitting the furniture drive system (1) on a furniture carcass (3),
- an actuating arm device (5) that is movably, preferably rotatably, mounted on the support (4) and can be connected to the movable furniture part (2), wherein the electric motor (30) is connected or can be connected to the actuating arm device (5) and can be used to move the actuating arm device (5) at least in portions, and
- at least one energy storage mechanism (6), preferably in the form of a spring assembly, which on one side engages on the support (4) and on the other side engages, preferably indirectly, on the actuating arm device (5) and/or the electric motor-powered furniture drive (1.2) is implemented as an assembly formed separately from the mechanical actuating drive (1.1) and these can be connected or are connected to each other via the interface (90), wherein the electric motor-powered furniture drive (1.2) has a driver (31), which can be driven by the at least one electric motor (30), for transmitting a torque of the electric motor (30) to the actuating arm device (5) of the mechanical actuating drive (1.1).

12. The furniture drive system according to claim 10 or 11, **characterized in that** the configuration (K) of the mechanical actuating drive (1.1) is selected from the group:
- actuating drive for the bi-fold lift flap (HF) type of furniture flap,
- actuating drive for the up and over lift flap (HS) type of furniture flap and
- actuating drive for the lift up flap (HL) type of furniture flap
and/or from a group of mechanical actuating drives (1.1), which are constructed substantially identical and differ from each other, preferably only, by a power factor (L) of the energy storage mechanism (6).

13. A piece of furniture (100) with a furniture carcass (3), at least one furniture part (2) that is movable, in particular about a horizontal axis, in particular in the form of a bi-fold lift flap (HF), lift up flap (HL) or up and over lift flap (HS), and a furniture drive system (1) according to at least one of claims 10 to 12.

14. A method for operating a furniture drive system (1) according to at least one of claims 10 to 12, with the steps of
- connecting the electric motor-powered furniture drive (1.2) to the mechanical actuating drive (1.1) via the at least one interface (90) and
- automatically identifying a configuration (K) of the mechanical actuating drive (1.1) via the identification device (91) when the electric motor-powered furniture drive (1.2) is connected to the mechanical actuating drive (1.1) via the at least one interface (90).

15. The method according to claim 14, **characterized by** the further steps of
- detecting a parameter (P) of the mechanical actuating drive (1.1) via a sensor (92) of the identification device (91),
- comparing the parameter (P) detected by the sensor (92) with stored data sets (F) relating to different configurations (K) of the mechanical actuating drive (1.1),
- identifying the current configuration (Kₐₖₜ) of the mechanical actuating drive (1.1) with reference to the stored data sets (F) and
- outputting a control signal (I) to the electric motor (30) in dependence on the current configuration (Kₐₖₜ) of the mechanical actuating drive (1.1) identified via the identification device (91).

## Revendications

1. Entraînement de meuble électromoteur (1.2) avec
- au moins un moteur électrique (30),
- au moins une interface (90), par l'intermédiaire de laquelle l'entraînement de meuble électromoteur (1.2) peut être relié à un actionneur mécanique (1.1), de préférence de manière amovible, et
- au moins un dispositif d'identification (91) pour identifier automatiquement une configuration (K) de l'actionneur mécanique (1.1),
**caractérisé en ce que** l'au moins un dispositif d'identification (91) est disposé au moins par endroits sur l'au moins une interface (90) de l'entraînement de meuble électromoteur (1.2) et l'au moins un dispositif d'identification (91) présente au moins un capteur (92) par l'intermédiaire duquel un paramètre (P) de l'actionneur mécanique (1.1) est détectable pour l'au moins un dispositif d'identification (91) de telle sorte que la configuration (K) de l'actionneur mécanique (1.1) est identifiable lors d'un raccordement de l'entraînement de meuble électromoteur (1.2) à l'actionneur mécanique (1.1).

2. Entraînement de meuble électromoteur selon la revendication 1, **caractérisé en ce qu'**un dispositif de commande (44) est prévu, avec lequel le moteur électrique (30) peut être commandé, dans lequel il est de préférence prévu que plusieurs jeux de données (F) relatifs à différentes configurations (K) de l'actionneur mécanique (1.1) sont enregistrés dans le dispositif de commande (44), dans lequel il est de préférence prévu que
- le dispositif d'identification (91) présente un capteur d'angle par l'intermédiaire duquel un paramètre (P) de l'actionneur mécanique (1.1) peut être détecté, et/ou
- une comparaison du paramètre (P) détecté par le capteur (92) aux jeux de données (F) est réalisable par le dispositif d'identification (91) et la configuration actuelle (Kakt) de l'actionneur mécanique (1.1) est identifiable, dans lequel des signaux de commande (I) peuvent être envoyés au moteur électrique (30) par l'intermédiaire du dispositif de commande (44) en fonction de la configuration actuelle (Kakt) de l'actionneur mécanique (1.1) identifiée par le dispositif d'identification (91).

3. Entraînement de meuble électromoteur selon la revendication 1 ou 2, **caractérisé en ce que** l'interface (90) présente une plaque de liaison (93) sensiblement plane - de préférence orientée le long d'un plan vertical dans l'état de montage - et des éléments de liaison (94) disposés sur la plaque de liaison (93) pour la liaison amovible de l'entraînement de meuble électromoteur (1.2) à des contre-pièces de liaison (95) réalisées sur l'actionneur mécanique (1.1).

4. Entraînement de meuble électromoteur selon l'une quelconque des revendications 1 à 3, **caractérisé en ce que** le dispositif d'identification (91) présente au moins un élément de balayage mécanique (96) qui est monté en rotation sur l'au moins une interface (90) et/ou présente au moins un élément de balayage mécanique (96) qui repose, en cas de liaison donnée par l'interface (90) entre l'entraînement de meuble électromoteur (1.2) et l'actionneur mécanique (1.1), sur au moins une contre-pièce d'élément de balayage (97) de l'actionneur mécanique (1.1) représentant un paramètre (P) de l'actionneur mécanique (1.1), dans lequel il est de préférence prévu que l'au moins un élément de sondage mécanique (96) est monté sur l'au moins une interface (90) de manière mobile, de préférence de manière rotative ou coulissante, dans lequel il est prévu de manière particulièrement préférée que

5. Entraînement de meuble électromoteur selon la revendication 4, **caractérisé en ce que** l'élément de balayage (96) monté en rotation peut être tourné autour d'un axe de rotation (T) - orienté de préférence à angles droits par rapport au plan vertical -, dans lequel l'élément de balayage (96) monté en rotation présente une surface de palpage (B) inclinée par rapport à l'axe de rotation, de préférence d'un angle compris entre 30° et 60°, opposée à l'interface (90), dans lequel il est de préférence prévu que la surface de palpage inclinée (B) présente une ligne de balayage (B1) située sur la surface de balayage (B), éloignée de l'axe de rotation (T), la plus proche de l'interface et une ligne de balayage (B2) située sur la surface de balayage (B), éloignée de l'axe de rotation (T), la plus éloignée de l'interface, dans lequel il est prévu de manière préférée que la ligne de palpage (B1) la plus proche de l'interface et la ligne de palpage (B2) la plus éloignée de l'interface sont éloignées l'une de l'autre de 180° en partant de l'axe de rotation (T), dans lequel il est prévu de manière particulièrement préférée que la ligne de palpage (B2) la plus éloignée de l'interface forme un ergot de palpage (N) rétractable dans la contre-pièce d'élément de balayage (97).

6. Entraînement de meuble électromoteur selon la revendication 3 ou 4, **caractérisé en ce que** l'élément de balayage (96) monté de manière coulissante présente au moins deux tiges de palpage (98) séparées, dépassant de l'interface (90) - de préférence à angles droits par rapport au plan vertical - et/ou l'élément de balayage (96) monté de manière coulissante, de préférence une tige de palpage (98), peut être mis en contact avec une piste conductrice (103), dans lequel la piste conductrice (103) comprend au moins une, de préférence deux, un contour de piste conductrice (104) réalisé en forme d'étoile pour déterminer un paramètre (P) de l'actionneur mécanique (1.1), et/ou l'élément de balayage (96) monté de manière coulissante, de préférence une tige de palpage (98), comprend un premier ressort (101) disposé de préférence au moins par endroits à l'intérieur de la tige de palpage (98) pour déterminer un paramètre (P) de l'actionneur mécanique (1.1) et/ou un deuxième ressort (102) disposé de préférence à l'extérieur sur la tige de palpage (98).

7. Entraînement de meuble électromoteur selon les revendications 5 et 6, **caractérisé en ce que** le premier ressort (101) est séparé galvaniquement de la tige de palpage (98) et/ou peut être mis en contact avec la piste conductrice (103), de préférence avec au moins deux contours de piste conductrice (104).

8. Entraînement de meuble électromoteur selon l'une quelconque des revendications 1 à 7, **caractérisé en ce que** l'actionneur mécanique (1.1) peut être déterminé par une combinaison d'au moins un paramètre (P) déterminé par le dispositif d'identification (91) et d'un angle d'ouverture de l'actionneur mécanique (1.1) déterminable de préférence par une course de référence du système d'entraînement de meuble (1).

9. Entraînement de meuble électromoteur selon la revendication 3 ou 4, **caractérisé en ce que** l'élément de balayage (96) monté de manière coulissante présente au moins une tige de palpage (98) dépassant de l'interface (90) - de préférence à angles droits par rapport au plan vertical, dans lequel il est de préférence prévu que l'élément de balayage (96) monté de manière coulissante peut être disposé sur une piste conductrice (103) éventuellement existante et/ou est disposé sur l'actionneur mécanique (1.1) pour la mise en contact d'une zone définie de la piste conductrice (103) éventuellement présente.

10. Système d'entraînement de meuble (1) pour une partie mobile de meuble (2), en particulier pour un volet de meuble sous forme d'un volet de meuble de type volet de repliage vers le haut (HF), volet de pivotement vers le haut (HS) ou volet de relevage vers le haut (HL), avec l'entraînement de meuble électromoteur (1.2) selon au moins l'une quelconque des revendications précédentes et un actionneur mécanique (1.1).

11. Système d'entraînement de meuble selon la revendication 10, **caractérisé en ce que** l'actionneur mécanique (1.1) présente
- un support (4) pour le montage du système d'entraînement de meuble (1) sur un corps de meuble (3),
- un dispositif de bras de réglage (5) monté de manière mobile, de préférence en rotation, sur le support (3), qui peut être relié à la partie mobile de meuble (2), dans lequel le moteur électrique (30) est relié ou peut être relié au dispositif de bras de réglage (5) et au moyen duquel le dispositif de bras de réglage (5) peut être déplacé au moins par sections, et
- au moins un accumulateur de force (6) s'engageant d'une part sur le support (4) et d'autre part, de préférence indirectement, sur le dispositif de bras de réglage (5), de préférence sous forme d'empilage de ressorts,
et/ou l'entraînement de meuble électromoteur (1.2) est réalisé comme une unité modulaire réalisée séparément de l'actionneur mécanique (1.1), qui peuvent être reliées ou sont reliées entre elles par l'intermédiaire de l'interface (90), dans lequel l'entraînement de meuble électromoteur (1.2) présente un entraîneur (31) entraînable par l'au moins un moteur électrique (30) pour transmettre un couple de rotation du moteur électrique (30) sur le dispositif de bras de réglage (5) de l'actionneur mécanique (1.1).

12. Système d'entraînement de meuble selon la revendication 10 ou 11,
**caractérisé en ce que**
la configuration (K) de l'actionneur mécanique (1.1) est sélectionnée dans le groupe
- actionneur pour le type de volet de meuble volet de repliage vers le haut (HF),
- actionneur pour le type de volet de meuble volet basculant vers le haut (HS) et
- actionneur devant le type de volet de meuble volet à relevage (HL)
et/ou dans un groupe d'actionneurs mécaniques (1.1), qui sont sensiblement de construction identique et se différencient, de préférence uniquement, par un facteur de puissance (L) de l'accumulateur de force (6).

13. Meuble (100) avec un corps de meuble (3), au moins une partie mobile de meuble (2), en particulier autour d'un axe horizontal, en particulier sous la forme d'un volet de repliage vers le haut (HF), d'un volet de relevage vers le haut (HL) ou d'un volet de pivotement vers le haut (HS), et un système d'entraînement de meuble (1) selon au moins l'une quelconque des revendications 10 à 12.

14. Procédé de fonctionnement d'un système d'entraînement de meuble (1) selon au moins l'une quelconque des revendications 10 à 12, avec les étapes
- de liaison de l'entraînement de meuble électromoteur (1.2) à l'actionneur mécanique (1.1) par l'intermédiaire de l'au moins une interface (90) et
- d'identification automatique d'une configuration (K) de l'actionneur mécanique (1.1) par l'intermédiaire du dispositif d'identification (91) lors de la liaison de l'entraînement de meuble électromoteur (1.2) à l'actionneur mécanique (1.1) par l'intermédiaire de l'au moins une interface (90).

15. Procédé selon la revendication 14, **caractérisé par** les étapes supplémentaires suivantes :
- de détection d'un paramètre (P) de l'actionneur mécanique (1.1) par l'intermédiaire d'un capteur (92) du dispositif d'identification (91),
- de comparaison du paramètre (P) détecté par le capteur (92) à des jeux de données (F) enregistrés pour différentes configurations (K) de l'actionneur mécanique (1.1),
- d'identification de la configuration actuelle (Kₐₖₜ) de l'actionneur mécanique (1.1) à l'aide des jeux de données (F) enregistrés et
- d'envoi d'un signal de commande (I) au moteur électrique (30) en fonction de la configuration actuelle (Kₐₖₜ) de l'actionneur mécanique (1.1) identifiée par l'intermédiaire du dispositif d'identification (91).
